# EUROPÄISCHE PATENTSCHRIFT

(11) **EP 1 671 520 B1**
(45) Veröffentlichungstag und Bekanntmachung des Hinweises auf die Patenterteilung: **28.02.2007**
(21) Anmeldenummer: 04765301.9
(22) Anmeldetag: 16.09.2004
(51) Int. Cl.: H05B 3/74

(54) **HEIZELEMENT FÜR GARGERÄTE**
HEATING ELEMENT FOR COOKING APPLIANCES
ELEMENT CHAUFFANT POUR DES APPAREILS DE CUISSON

(30) Priorität: 16.09.2003 FR 0310882
(43) Veröffentlichungstag der Anmeldung: 21.06.2006
(73) Patentinhaber: Rational AG, 86899 Landsberg/Lech (DE); Frima SA, 68271 Wittenheim Cedex (FR)
(72) Erfinder: WIEDEMANN, Peter, 86836 Klosterlechfeld (DE); SCHREINER, Thomas, 86857 Hurlach (DE); RENAUD, Frédéric, F-68100 Mulhouse (FR); GLUCK, Pascal, F-68100 Mulhouse (FR); KASTRA, Simon, NL-7011 AT Gaanderen (NL)
(74) Vertreter: Weber-Bruls, Dorothée
(86) Internationale Anmeldenummer: PCT/EP2004/010402
(87) Internationale Veröffentlichungsnummer: WO 2005/032214

(56) Entgegenhaltungen:
- DE-A- 19 648 199

## Beschreibung

Die vorliegende Erfindung betrifft ein Heizelement für ein Gargerät, insbesondere zur direkten und/oder indirekten Erwärmung mindestens eines Gargutes, umfassend mindestens eine Trägerschicht und mindestens eine an der Trägerschicht zumindest abschnittsweise unmittelbar oder mittelbar anliegende Heizelementschicht. Ferner betrifft die Erfindung ein Gargerät, umfassend mindestens ein erfindungsgemäßes Heizelement, sowie ein Verfahren zur Herstellung einer Heizelementschicht eines erfindungsgemäßen Heizelements.

Heizelemente bzw. Heizungselemente für Gargeräte sind dem Fachmann hinlänglich bekannt. Hierbei handelt es sich im allgemeinen um elektrische Heizungssysteme oder Kochfelder für Gargeräte mit einer nicht-metallischen, beispielsweise keramischen, oder metallischen Trägerplatte und darauf direkt oder indirekt angebrachten Heizwiderständen. Beispielsweise offenbart die DE 40 28 354 A1 ein Heizungselement, umfassend eine Trägerplatte aus keramischem Material mit mehreren auf dieser Trägerplatte angebrachten leitenden Widerstandsbahnen, die wiederum über rückseitig angebrachte Regelelemente mit Strom versorgt werden können. Als Regelelemente werden Bimetallschalter vorgeschlagen, die bei ausreichender wärmebedingter Auslenkung einen leitenden Kontakt mit den Widerstands- bzw. Leiterbahnen herstellen bzw. unterbrechen. Die Anbindung von Bimetallstreifen an elektrische Leitungen geschieht herkömmlicherweise über Löt- oder Schraubkontakte, so daß es zu Ausfällen des Heizungselementes aufgrund einer Wärmebelastung und/oder von durch Temperaturschwankungen entstehenden Materialverspannungen im Bereich der Kontakte kommen kann.

Die DE 100 06 953 A1 befaßt sich mit Kochfeldplatten, enthaltend mindestens ein Heizelement und einen Temperaturfühler, der mit einem wärmeleitenden Element verbunden ist, das als Federelement ausgebildet sein kann und im Bereich des Temperaturfühlers gegen die Unterseite der Kochfeldplatte gedrückt wird. Auf diese Weise läßt sich über einen permanenten Kontakt mit der Heizplatte deren Temperatur kontinuierlich und zuverlässig bestimmen. Der Kontakt zu einer elektrischen Heizung wird über ein an der Außenumfangswand der Kochfeldplatte angebrachtes Heizleiteranschlußteil in Form eines Steckkontaktes hergestellt. Das Heizleiteranschlußteil ist dabei einerseits leitend verbunden mit Bandheizleitern und andererseits mit elektrischen Versorgungsleitungen des Kochfeldes, wobei die Steckkontakte unmittelbar im Bereich der Bandheizleiter des Kochfeldes vorliegen und somit selber extremer Wärmestrahlung ausgesetzt sind. So kann es auch hier zu Fehlfunktionen der Kochfeldplatten bei einem Versagen des elektrischen Kontaktes aufgrund der Wärmebelastung bzw. den damit verbundenen Materialverspannungen kommen.

Die DE 694 05 958 T2 offenbart einen Dampferzeuger mit einer elektrisch beheizten Platte, umfassend eine erste feste Platte, die mit einem elektrischen Heizwiderstand ausgestattet ist, und eine zweite mobile Platte, die gegen eine erste Hauptfläche der ersten Platte durch elastische Federvorrichtungen gedrückt wird. Dabei wird der elektrische Heizwiderstand durch das Innere der festen ersten Heizplatte geführt. Indem der Heizwiderstand in die Heizplatte eingearbeitet wird, ist es im nachhinein nicht mehr möglich, das Kochfeld über diesen Heizwiderstand lokal anzusteuern. Auch führt der Ausfall des einen Heizwiderstandes zum Gesamtausfall des Dampferzeugers.

Die DE 36 20 203 A1 beschreibt ein elektrisches Heizelement aus einem Heizteil und einem Anschlußteil, welche zumindest teilweise aus unterschiedlich elektrisch leitenden Materialien bestehen, wodurch die Flexibilität erhöht und die Montage erleichtert werden sollen. Hierbei kann das Heizteil über eine lösbare Klemm- bzw. Steckverbindung mit dem Anschlußteil verbunden sein, um so eine temporäre Verbindung ohne Einsatz eines Federelementes zu ermöglichen. Auch hier kann es zu Ausfällen des Heizelementes aufgrund eines Defekts der elektrischen Energieversorgung kommen.

Ferner ist aus der DE 197 01 640 A1 ein kontaktwärmeübertragendes Kochsystem mit einer Elektrokochplatte mit einem Kochplattenkörper bekannt. Der Kochplattenkörper wird über einen auf seiner Unterseite angebrachten Heizwiderstand in Form von spiralförmig oder radial verlaufenden Leiterbahnen beheizt. Durch eine gezielte Ansteuerung einzelner Leiterbahnen bzw. das Kurzschließen mehrerer Leiterbahnen lassen sich aus mehreren Heizzonen bestehende Mehrkreiskochplatten erhalten. Zur Erzielung unterschiedlicher Heizleistungen in verschiedenen Bereichen des Kochplattenkörpers werden die Leiterbahnen in den einzelnen Heizzonen getrennt voneinander angesteuert. Dies erhöht den Verschaltungsaufwand und macht die Verwendung von mehreren Sensoren in verschiedenen Bereichen der Kochplatte zur Einregelung einer gleichmäßigen Heizleistung notwendig. Dies macht die Kochplatte sehr wartungsintensiv.

Moderne Kochfelder bzw. Heizareale zeichnen sich dadurch aus, daß eine Vielzahl an lokal begrenzten Heizelementen gezielt ansteuerbar sind. Einzelne Heizelemente können wiederum über einen oder mehrere Heizwiderstände verfügen. Je kleiner die jeweiligen Heizelement- oder Heizwiderstandseinheiten sind und je dichter diese vorliegen, um so höher ist der apparatetechnische Aufwand, jeden einzelnen Heizwiderstand separat ansteuern bzw. regeln zu können, was zu einer erhöhten Störanfälligkeit führt. Idealerweise ist jeder einzelne Heizwiderstand über eine separate elektrische Leitung mit einer Steuer- und Regeleinheit verbunden. Die Anbindung der Heizwiderstände an die elektrischen Leitungen geschieht regelmäßig über Lötkontakte. Deren Herstellung ist allerdings sowohl arbeits- und zeitintensiv als auch sehr materialaufwendig und damit im Ganzen ein kostentreibender Faktor. Hinzu kommt, daß diese Lötverbindungen dauerhaft einer sehr starken Temperaturbeanspruchung sowie erheblichen Temperaturschwankungen ausgesetzt sind und infolgedessen regelmäßig eine schnelle Materialermüdung, insbesondere im Dauergebrauch, wie z. B. in Großküchen oder Imbißketten, in Kauf zu nehmen ist.

Aus der DE 196 48 199 A1 ist eine Vorrichtung zum Anschließen von an einem Kochfeld vorgesehenen elektrischen Leiterbahnen bekannt. Diese Vorrichtung weist einen Anschlußblock zur Halterung von Verbindungsteilen auf. Diese Verbindungsteile stehen an je einem Ende als federnde Kontaktzungen aus dem Anschlußblock hervor. Die Kontaktzungen liegen unter Vorspannung auf Leiterbahnen eines Kochfelds auf, während die anderen Enden als Verbindungsteile zum Anschluß von Anschlußleitungen verfügbar sind. Nachteilig bei dieser Vorrichtung ist jedoch, daß die Verbindungsteile als zusätzliche Zwischenelemente auf bekannte Weise mit einer Anschlußleitung verbunden werden müssen. Diese Verbindung wird üblicherweise ebenfalls über eine Lötverbindung erreicht, die aus den zuvor genannten Gründen schnell zu einer Materialermüdung und somit zur Fehlfunktion führt.

Die hiermit eingehenden Beanstandungen führen häufig zu einer negativen Wertschätzung des benutzten Gargerätes, zumal Reparaturen häufig nur von Fachleuten durchgeführt werden können und mit Ausfallzeiten sowie nicht zu vernachlässigenden Reparaturkosten verbunden sind. Zusätzlich kann ein ungleichmäßiger Anpreßdruck eines Heizelementes an eine zu beheizende Fläche zu einem unterschiedlichen Wärmeeintrag an verschiedenen Stellen der Fläche und somit zu mangelhaften Garergebnissen führen.

Der vorliegenden Erfindung lag daher die Aufgabe zugrunde, das gattungsgemäße Heizelemente für ein Gargerät derart weiterzuentwicklen, daß es nicht mit den Nachteilen des Standes der Technik behaftet ist und insbesondere sehr wartungs- und bedienerfreundliche Kochfeldplatten mit einer hohen Dichte an Heizwiderständen bereitstellt. Vornehmlich soll ein Heizelement bereitgestellt werden, daß bei einer sehr wartungsfreundlichen Ansteuerung ein gleichmäßiges und ausfallsicheres Einbringen von Wärme in eine Trägerschicht, insbesondere eines Tiegels eines Gargeräts, ermöglicht. Ferner soll ein Gargerät sowie ein Verfahren zur Herstellung einer Heizelementschicht eines Heizelements bereitgestellt werden, die die Nachteile des Stands der Technik überwinden.

Demgemäß wurde ein Heizelement für ein Gargerät, insbesondere zur direkten oder indirekten elektrischen Erwärmung mindestens eines Gargutes gefunden mit mindestens einem elektrischen Kontakt- oder Leiterelement und mit mindestens einem federelastischen Arretierelement, das mit dem elektrischen Kontakt- oder Leiterelement verbunden oder verbindbar ist, wobei das elektrische Kontakt- oder Leiterelement über die Federkraft des federelastischen Arretierelements zumindest zeitweilig in Kontakt mit mindestens einem Heizwiderstand und/oder mit zumindest einer Kontaktstelle der Heizelementschicht bringbar ist.

Mit dem erfindungsgemäßen Heizelement gelingt es, Heizplatten, Heizschichten bzw. Heizwiderstände ohne irgendeinen Lötkontakt mit einer elektrischen Leiterbahn zuverlässig und dauerhaft und somit nahezu wartungsfrei zu verbinden. Dazu ist es im allgemeinen nur erforderlich, das Leiterelement über die Federkraft des Arretierelements, z.B. eine Feder, an den Heizwiderstand anzupressen oder zwischen Arretierelement und Heizwiderstand einzuklemmen. Beispielsweise kann das Leiterelement in einer zweckmäßigen Ausführungsform der Erfindung starr ausgestaltet und zudem fest mit dem federelastischen Arretierelement verbunden sein. In diesem Fall wird die Federkraft des Arretierelements geeigneterweise derart gewählt, daß zwar das Leiterelement an den Heizwiderstand angedrückt, jedoch durch diese nicht dauerhaft in seiner Form verändert wird.

Dabei kann gemäß einer weiteren Ausführungsform vorgesehen sein, daß dieses Heizelement eine, insbesondere im wesentlichen ebene, Heizplatte oder eine vollständig oder abschnittsweise im wesentlichen rohrförmige, insbesondere in Zylinderform vorliegende, Heizung darstellt. Demgemäß eignen sich die erfindungsgemäßen Heizelemente insbesondere auch für den Einsatz in Rotationsverdampfern, wie sie z.B. in der WO 02/12790 als Dampferzeuger für Gargeräte beschrieben sind. Die Heizplatten können grundsätzlich eben, gebogen, gewellt oder in einer beliebigen sonstigen Form vorliegen.

In einer weiteren zweckmäßigen Ausgestaltung der Erfindung liegt bzw. liegen zwischen der Trägerschicht und der Heizelementschicht zumindest abschnittsweise zumindest eine Trennschicht, vorzugsweise umfassend mindestens eine Graphitschicht, zur zumindest bereichsweisen Vergleichmäßigung des Wärmeeintrags in die Trägerschicht und/oder auf der der Trägerschicht abgewandten Seite der Heizelementschicht und/oder zwischen der Heizelementschicht und dem federelastischen Arretierelement zumindest abschnittsweise mindestens eine mechanische Pufferschicht und/oder zumindest eine erst thermisch Isolationsschicht, vorzugsweise umfassend eine Mikaschicht, vor. Die Trägerschicht kann in einer Ausführungsform als Trägerplatte ausgestaltet sein. Selbstverständlich können sich z.B. die Trägerschicht, die Heizelementschicht, die Trennschicht, die mechanische Pufferschicht die erste thermische Isolationsschicht und/oder das federelastische Arretierelement an die gewählte Form des Heizelements anpassen bzw. diese vollständig an- bzw. übernehmen.

Dabei kann gemäß einer Ausgestaltung vorgesehen sein, daß die Trägerschicht vollständig oder teilweise aus Edelstahl und/oder die mechanische Pufferschicht vollständig oder teilweise aus Glimmer besteht bzw. bestehen.

Gemäß einem weiteren Aspekt der vorliegenden Erfindung umfaßt das erfindungsgemäße Heizelement mindestens ein Anpreßmittel, vorzugsweise umfassend eine Preßplatte, mit der das federelastische Arretierelement, vorzugsweise umfassend eine Federelementplatte, die mechanische Pufferschicht, die erste thermische Isolationsschicht, die Heizelementschicht und/oder die Trennschicht gegen die Trägerschicht zur zumindest bereichsweisen Vergleichmäßigung der Andruckstärke an die Trägerschicht und/oder des Wärmeeintrags in die Trägerschicht preßbar ist bzw. sind. Das in dieser Ausführungsform vorliegende Heizelement verfügt im wesentlichen über eine gepreßte Sandwich-Struktur. Aufgrund der Verwendung einer mechanischen Pufferschicht, beispielsweise in Form einer Glimmerschicht, bzw. der ersten Isolationsschicht, vorzugsweise in Form einer Mikaschicht, ist sowohl das Arretierelement als auch die Heizelement- und/oder die Trennschicht bzw. die Graphitschicht auch bei starker thermischer Beanspruchung vor mechanischer Überbeanspruchung oder Beschädigung geschützt. Diese zusammengepreßte Struktur ist zudem platzsparend zu lagern und zu transportieren und auf einfache und zuverlässige Weise in Gargeräte einzubauen.

Gemäß einer besonders bevorzugten Weiterentwicklung ist zu beachten, daß die mechanische Pufferschicht die erste thermische Isolationsschicht und/oder das Anpreßmittel im Bereich mindestens eines zweiten Abschnitts des federelastischen Arretierelements mindestens eine Auslassung für das Kontakt- und Leiterelement aufweist bzw. aufweisen. Indem die mechanische Pufferschicht, die erste thermische Isolationsschicht und das Anpreßmittel, zwischen denen das federelastische Arretierelement gegebenenfalls zumindest abschnittsweise eingezwängt vorliegt, Auslassungen aufweisen, wird einem zweiten Abschnitt des Arretierelements Bewegungsspielraum in Richtung auf die Trägerschicht und auch von dieser weg gegeben. Handelt es sich beispielsweise bei dem Arretierelement um eine Metallplatte, ist diese regelmäßig im ebenen, flachen Zustand spannungsfrei. Bei Auslenkung zumindest eines ersten Abschnitts des Arretierelements aus der spannungsfreien Ruhelage wird im allgemeinen eine Rückstellkraft aufgebaut. Die daraus resultierende Rückstellkraft kann im vorliegenden Fall dazu genutzt werden, ein mit dem ausgelenkten Abschnitt des Arretierelements in Verbindung stehendes Leiterelement oder ein Kontaktelement gegen die Heizelementschicht zu pressen.

Hierbei kann erfindungsgemäß vorgesehen sein, daß das federelastische Arretierelement über mindestens einen zwischen einerseits der Heizelementschicht, der ersten thermischen Isolationsschicht und/oder der mechanischen Pufferschicht und andererseits dem Anpreßmittel vorliegenden ersten Abschnitt und einen zweiten, sich an den ersten Abschnitt anschließenden freien Abschnitt, der unmittelbar oder mittelbar, insbesondere über einen dritten Abschnitt, mit dem Kontakt- oder Leiterelement verbunden oder verbindbar ist, verfügt, wobei der zweite Abschnitt vorzugsweise im Bereich der Auslassung liegt. Das Arretierelement weist demnach mindestens einen ersten Abschnitt auf, der eingeklemmt zwischen dem Anspreßmittel und der Trägerschicht, vorzugsweise der Glimmerschicht, vorliegt, und einen zweiten Abschnitt, der im wesentlichen frei auslenkbar ist. Dabei kann das Leiterelement direkt mit diesem zweiten Abschnitt oder unter Zwischenschaltung eines weiteren, dritten Abschnitts mit dem Arretierelement verbunden sein. In einer Ausführungsform endet das Arretierelement mit seinem freien Ende, d.h. dem ersten oder dritten Abschnitt im Bereich des Leiterelementes.

Gemäß einer weiteren Ausgestaltung kann allerdings auch mindestens ein vierter Abschnitt vorgesehen sein, der sich an den zweiten und/oder dritten Abschnitt des federelastischen Arretierelements und/oder das Kontakt- oder Leiterelement anschließt, wobei der vierte Abschnitt vorzugsweise mit der mechanischen Pufferschicht, der ersten thermischen Isolationsschicht und/oder dem Anpreßmittel verbunden oder verbindbar ist. Der vierte Abschnitt kann z.B. zur Abstützung des Arretierelements auf dem Rand der Auslassung dienen, der dem ersten Abschnitt desselben gegenüberliegt. Zwar wird auf diese Weise der Bewegungsspielraum des Arretierelements eingeschränkt, nicht jedoch in einem Umfang, der eine Verbindung mittels Federkraft unterbinden könnte. Vielmehr gelingt mit Hilfe des vierten Abschnitts eine sehr lagesicherere Anbringung des Arretierelements.

Bevorzugterweise ist das Kontakt- oder Leiterelement über einen Isolator, vorzugsweise in Form einer Isolierungshülse, mit dem federelastischen Arretierelement verbindbar oder verbunden. Hierbei kann es sich z.B. um eine Isolierhülse handeln, die einerseits in den zweiten oder dritten Abschnitt des Arretierelements eingelassen ist und andererseits das Kontaktelement verschiebungsinvariant aufnehmen kann.

Besonders vorteilhafte Heizelemente zeichnen sich dadurch aus, daß das erfindungsgemäße Heizelement, betrachtet von der Trägerschicht in Richtung auf das federelastische Arretierelement, als Trägerschicht oder als Heizelementschicht zumindest abschnittsweise mindestens eine Edelstahlschicht und zumindest abschnittsweise mindestens eine Keramikschicht sowie ferner zumindest abschnittsweise mindestens eine Lage mit elektrischen Heizwiderständen und/oder zumindest abschnittsweise mindestens eine Glasschicht aufweist. Selbstverständlich ist die Glasschicht an denjenigen Stellen nicht durchgängig ausgebildet, an denen das Leiterelement in Kontakt mit dem Heizwiderstand tritt.

Gemäß einer alternativen Ausführungsform kommt eine erfindungsgemäße Trägerschicht zum Einsatz, die, betrachtet von der freien Außenfläche derselben, mindestens eine Schicht, enthaltend mindestens ein wärmeleitendes Metall, insbesondere Stahl, mindestens eine Schicht, enthaltend mindestens ein gut wärmeleitendes Metall, insbesondere Kupfer, und mindestens eine zweite Isolationsschicht umfaßt.

Weiterhin kann alternativ vorgesehen sein, daß die Trägerschicht, betrachtet von der freien Außenfläche, mindestens eine Schicht enthaltend mindestens ein gut wärmeleitendes Metall, insbesondere Kupfer, mindestens eine Schicht, enthaltend mindestens ein schlecht wärmeleitendes Metall, insbesondere Stahl, und mindestens eine zweite Isolationsschicht umfaßt.

Ferner sind auch solche erfindungsgemäßen Heizelemente geeignet, bei denen die Trägerschicht, betrachtet von der freien Außenfläche, mindestens eine elektrisch isolierende Keramikschicht, mindestens eine elektrisch leitende Keramikschicht und/oder mindestens eine zweite Isolationsschicht umfaßt.

Dabei kann vorgesehen sein, daß die Heizelementschicht als Dickschicht oder als Dünnschicht ausgebildet ist.

Dabei kann vorgesehen sein, daß die Heizelementschicht mittels Serigraphie bzw. einem Druckprozeß, vorzugsweise als Dickschicht, herstellbar ist.

Gemäß einer weiteren Ausführungsform wird vorgeschlagen, daß die Heizelementschicht eine Vielzahl von einzelnen Heizwiderständen aufweist, die in zumindest zwei Heizbahnen derart angeordnet sind, daß die Heizwiderstände innerhalb jeder Heizbahn elektrisch parallel zueinander geschaltet sind und die Heizbahnen untereinander elektrisch in Reihe geschaltet sind, und alle Heizwiderstände gleichzeitig mit elektrischer Energie versorgbar sind, wobei zumindest zwei Heizwiderstände unterschiedliche Heizleistungen aufweisen und/oder die Heizwiderstände zumindest bereichsweise auf der Heizelementschicht in unterschiedlichen Abständen zueinander angeordnet sind und die Heizwiderstände über eine Dickschicht bereitgestellt sind.

Ferner kann dabei vorgesehen, sein daß die Heizwiderstände auf der Heizelementschicht mit einer Serigraphie bzw. einem Druckprozeß herstellbar sind.

Weiterhin wird mit der Erfindung vorgeschlagen, daß die zumindest zwei Heizwiderstände mit unterschiedlichen Heizleistungen unterschiedliche elektrische Widerstände aufweisen, insbesondere unterschiedliche geometrische Abmessungen aufweisen und/oder unterschiedliche Materialien umfassen, insbesondere Materialien mit unterschiedlichen Dotierungen.

Dabei ist bevorzugt vorgesehen, daß die zumindest zwei Heizwiderstände mit unterschiedlichen Oberflächengrößen unterschiedliche Umfangsformen, insbesondere zumindest ein Heizwiderstand eine im wesentlichen polygonale, insbesondere trapezförmige, dreieckige, quadratische, rechteckige, und/oder hexagonale Umfangsform, unterschiedliche Umfangslängen, unterschiedliche Seitenlängen, insbesondere unterschiedliche Breiten und/oder Längen, und/oder unterschiedliche Dicken aufweisen.

Eine weitere bevorzugte Ausführungsform der Erfindung sieht vor, daß die Heizleistung und/oder der Abstand der Heizwiderstände zumindest bereichsweise, vorzugsweise über das komplette Heizelement, an eine zumindest bereichsweise vorhandene Andruckstärke der Heizelementschicht an die Trägerschicht, an eine zumindest bereichsweise, insbesondere in Abhängigkeit von einer lokalen Wärmeleitfähigkeit der Trägerschicht, vorherbestimmte Heizleistungsdichtenverteilung innerhalb der Heizelementschicht und/oder an eine zumindest bereichsweise vorherbestimmte Wärmedichteverteilung innerhalb der Trägerschicht angepaßt ist bzw. sind.

Außerdem ist dabei vorgesehen, daß die Heizleistung eines ersten Heizwiderstandes, der in einem ersten Bereich der Heizelementschicht mit einer ersten Andruckstärke der Heizelementschicht an die Trägerschicht angeordnet ist, geringer ist als die Heizleistung zumindest eines zweiten Heizwiderstandes, der in einem zweiten Bereich mit einer im Vergleich zur ersten Andruckstärke geringeren zweiten Andruckstärke der Heizelementschicht an die Trägerschicht angeordnet ist und/oder der Abstand zweier Heizwiderstände zueinander in dem ersten Bereich größer als der Abstand zweier Heizwiderstände zueinander in dem zweiten Bereich ist.

Weiterhin sieht die Erfindung vor, daß sich der erste Bereich in der Nähe von zumindest einer, vorzugsweise angrenzend an zumindest eine, Befestigungs- oder Andruckstelle vorzugsweise in Form einer Öffnung zur zumindest teilweisen Durchführung oder Durchgreifung einer Befestigungseinrichtung zur Anbringung der Heizelementschicht an der Trägerschicht, befindet, und/oder sich der zweite Bereich im Vergleich zum ersten Bereich weiter entfernt von zumindest einer, insbesondere nicht angrenzend an zumindest eine, Befestigungs- oder Andruckstelle befindet.

Bevorzugt ist ferner, daß die Heizleistung eines dritten Heizwiderstandes, der in einem dritten Bereich der Heizelementschicht mit einer ersten Heizleistungsdichte der Heizelementschicht angeordnet ist, geringer ist als die Heizleistung zumindest eines vierten Heizwiderstandes, der in einem vierten Bereich mit einer im Vergleich zur ersten Heizleistungsdichte geringeren zweiten Heizleistungsdichte der Heizelementschicht angeordnet ist, und/oder der Abstand zweier dritter Heizwiderstände in dem dritten Bereich größer als der Abstand zweier vierter Heizwiderstände in dem vierten Bereich ist.

Dabei kann auch vorgesehen sein, daß sich der dritte Bereich der Heizelementschicht in der Nähe von zumindest einem, vorzugsweise angrenzend an zumindest einen, ersten Bereich der Trägerschicht mit einer ersten Wärmleitfähigkeit und/oder mit einer ersten Wärmedichte befindet und sich der vierte Bereich der Heizelementschicht in der Nähe von zumindest einem, vorzugsweise angrenzend an zumindest einen, zweiten Bereich der Trägerschicht mit einer im Vergleich zur ersten Wärmeleitfähigkeit geringeren zweiten Wärmeleitfähigkeit und/oder einer im Vergleich zur ersten Wärmedichte größeren Wärmedichte befindet.

Ferner wird erfindungsgemäß vorgeschlagen, daß die elektrischen Heizwiderstände einer Heizbahn im wesentlichen die gleiche Heizleistung, im wesentlichen die gleichen geometrischen Abmessungen, im wesentlichen den gleichen Abstand zueinander aufweisen und/oder im wesentlichen die gleichen Materialien umfassen.

Insbesondere kann vorgesehen sein, daß die Trennschicht, die Heizelementschicht, die mechanische Pufferschicht, die erste thermische Isolationsschicht, das federelastische Arretierelement und/oder das Anpreßmittel in einem Element ausgeführt sind.

Insbesondere kann erfindungsgemäß bevorzugt sein, daß das Anpreßmittel, das federelastische Arretierelement, die mechanische Pufferschicht, die erste thermische Isolationsschicht, die Heizelementschicht und/oder die Trennschicht lösbar oder fest, insbesondere mittels eines Adhäsion, vorzugsweise mittels eines Klebstoffs, miteinander verbunden sind.

In einer vorteilhaften Ausführungsform der Erfindung ist vorgesehen, daß die Heizbahnen jeweils eine Vielzahl von zumindest paarweise einander benachbarter Heizwiderstände aufweisen, wobei die Heizwiderständen eine Oberfläche aufweisen, die zumindest partiell, vorzugsweise in einer Ebene, durch erste und zweite Seitenränder begrenzt ist, wobei zwei benachbarte Heizwiderstände zur Erreichung der elektrischen Parallelschaltung einander zugewandte benachbarte erste Seitenränder aufweisen, welche voneinander zumindest partiell beabstandet und/oder, insbesondere über mindestens eine Isolierzwischenschicht oder elektrische Isolierung, elektrisch isoliert sind.

Dabei wird erfindungsgemäß vorgeschlagen, daß zwei einander zugewandte, benachbarte zweite Seitenränder der Heizwiderstände benachbarter erster und zweiter Heizbahnen zur Erreichung der elektrischen Reihenschaltung der Heizbahnen zumindest partiell über mindestens ein erstes elektrisch leitendes Mittel, insbesondere in Form mindestens einer an dem, insbesondere jedem, zweiten Seitenrand der Heizwiderstände der ersten Heizbahn und an dem, insbesondere jedem, zweiten Seitenrand der Heizwiderstände der zweiten Heizbahn anliegenden ersten elektrischen Leiterbahn, miteinander verbindbar oder verbunden sind, wobei mittels des ersten elektrisch leitenden Mittels ein elektrischer Strom durch elektrische Heizwiderstände benachbarter erster und zweiter Heizbahnen leitbar ist.

Dabei ist bevorzugt, daß mindestens ein zweites elektrisch leitendes Mittel, das mindestens zwei, insbesondere sämtliche zweiten Seitenränder von Heizwiderständen einer äußeren Heizbahn leitend miteinander verbindet, die insbesondere nicht zu einem ersten oder zweiten Seitenrand eines Heizwiderstandes benachbart sind, wobei das zumindest eine zweite elektrisch leitende Mittel insbesondere zumindest eine Kontaktstelle aufweist und/oder mit zumindest einer Kontaktstelle in Wirkverbindung steht.

Erfindungsgemäß kann auch vorgesehen sein, daß mindestens ein drittes elektrisch leitendes Mittel zu mindestens einem, insbesondere jedem, ersten und/oder zweiten Seitenrand eines Heizwiderstandes mindestens einer ersten, äußeren Heizbahn, die insbesondere nicht zu einem ersten oder zweiten Seitenrand eines Heizwiderstandes einer ersten oder zweiten Heizbahn benachbart ist, insbesondere keine Isolierzwischenschicht aufweist.

Auch wird vorgeschlagen, daß das erste, zweite und/oder dritte elektrisch leitende Mittel zumindest ein elektrisches Material hoher Leitfähigkeit, insbesondere Silber oder Kupfer, umfaßt.

Es kann ferner vorgesehen sein, daß benachbarte Heizbahnen im wesentlichen parallel zueinander angeordnet sind, und/oder mindestens eine Heizbahn entlang einer geradlinigen, gekrümmten oder kreisförmigen Bahn angeordnet ist.

Bevorzugt ist erfindungsgemäß insbesondere, daß Heizbahnen mit unterschiedlichen Bemaßungen vorgesehen sind.

Schließlich kann in dem erfindungsgemäßen Heizelement vorgesehen sein, daß jede Heizbahn mindestens drei, insbesondere mindestens fünf, elektrische Heizwiderstände aufweist, und/oder mindestens drei, insbesondere mindestens fünf. Heizbahnen bereitgestellt sind, die vorzugsweise über mindestens ein erstes elektrisch leitendes Mittel miteinander und/oder über zumindest zwei Kontaktstellen mit einer Stromquelle elektrisch verbindbar sind.

Mit der Erfindung wird ferner ein Gargerät umfassend mindestens ein erfindungsgemäßes Heizelement geliefert.

Dieses Gargerät kann insbesondere dadurch gekennzeichnet sein, daß zumindest ein Heizelement, vorzugsweise alle Heizelemente, lösbar an dem Gargerät befestigbar ist, insbesondere über eine Schraubverbindung.

Auch wird mit der Erfindung vorgeschlagen, daß eine Steuer- und/oder Regeleinheit, die mit mindestens einem, insbesondere sämtlichen, Heizelement(en) und/oder mit mindestens einem, insbesondere sämtlichen, elektrischen Heizwiderstand bzw. Heizwiderständen, und/oder mindestens einem Sensor, insbesondere in Wirkverbindung steht.

Ferner ist vorgesehen, daß über die Steuer- und/oder Regeleinheit die Heizleistung des Heizelementes, vorzugsweise der einzelnen Heizwiderstände und/oder zumindest zweier Gruppen von Heizwiderständen, insbesondere in Abhängigkeit von zumindest einer, insbesondere über den Sensor erfaßbaren, Meßgröße, wie einer Temperatur, einer Feuchte, eines Bräunungsgrads eines Garguts, eines Gewichts eines Garguts, einer Größe eines Garguts, einer Gargutart und/oder dergleichen, regelbar und/oder steuerbar ist.

Schließlich wird mit der Erfindung ein Verfahren zur Herstellung einer Heizelementschicht eines erfindungsgemäßen Heizelements, umfassend die Schritte
- Bereitstellen eines Substrats; und
- Aufbringen von Heizwiderständen und elektrischen Leiterbahnen mittels einer Serigraphietechnik, bereitgestellt.

Dabei kann vorgesehen sein, daß anschließend zumindest bereichsweise zumindest eine Deckschicht aufgebracht wird.

Erfindungsgemäß bevorzugt ist, daß das Substrat mit zumindest einem elektrisch leitenden Material, vorzugsweise einem Metall, insbesondere Edelstahl, einem Glas, einer Keramik und/oder einem Kunststoff, bereitgestellt wird und/oder vor dem Aufbringen der Heizwiderstände zumindest bereichsweise zumindest eine thermisch und/oder elektrisch isolierende Schicht auf das Substrat aufgebracht wird.

Ferner kann vorgesehen sein, daß die thermisch und/oder elektrisch isolierende Schicht mit zumindest einem Keramikwerkstoff und/oder zumindest einem Glas bereitgestellt wird.

Des weiteren kann vorgesehen sein, daß die Deckschicht mit einer elektrisch isolierenden und/oder einem vor mechanischen Einflüssen schützenden Material, vorzugsweise einem Glas und/oder einem Schutzlack, bereitgestellt wird.

Mit der Erfindung wird schließlich vorgeschlagen, daß die Heizleistung, der elektrische Widerstand und/oder der Abstand der Heizwiderstände zueinander durch Dimensionierung der geometrischen Abmessungen der Heizwiderstände angepaßt wird.

Mit den Heizelementen der vorliegenden Erfindung kann ohne weiteres ein dauerhafter, zuverlässiger Kontakt zwischen einer elektrischen Zuleitung und einem Heizwiderstand geschaffen werden, der zudem wenig materialintensiv und reparaturanfällig ist. Darüber hinaus kann im Schadensfall der Mangel auch durch einen Laien schnell und sachverständig behoben werden. Des Weiteren ist es möglich, eine sehr große Dichte an einzelnen Widerstandseinheiten auf einem Kochfeld unterzubringen und separat anzusteuern.

Die Wartungsfreundlichkeit des erfindungsgemäßen Heizelementes wird in einer beanspruchten Ausführungsform noch weiter gesteigert, indem eine separate Ansteuerung der einzelnen Widerstandseinheiten bei gleichzeitig großer Gleichmäßigkeit des Wärmeeintrags verzichtbar wird. Bei dieser Ausführungsform wird es durch die unterschiedliche Größe und die Vielzahl der Heizwiderstände auf einer Heizelementschicht möglich, nicht nur eine große Ausfallsicherheit zu erreichen, sondern auch die Heizleistung der verschiedenen Bereiche einer Heizelementschicht gezielt anzupassen. So ist beispielsweise ein gleichmäßiger Wärmeeintrag in eine Trägerschicht trotz unterschiedlicher Andruckstärken einer Heizelementschicht an die Trägerschicht möglicht. Dazu werden die Heizleistungen der einzelnen Heizwiderstände bzw. der Abstand zwischen den einzelnen Heizwiderständen an die besonderen Umgebungsbedingungen in den einzelnen Bereichen der Heizelementschicht bzw. der Trägerschicht, wie z.B. an die Andruckstärke der Heizelementschicht an die Trägerschicht, an die Wärmeleitfähigkeit der Trägerschicht in bestimmten Bereichen usw., angepaßt. Ferner wird auch die Lebensdauer der Heize!ementschicht wesentlich verlängert, da es für einen gleichmäßigen Wärmeeintrag in die Trägerschicht aufgrund der Vielzahl der Heizwiderstände unschädlich ist, wenn ein einzelner Heizwiderstand ausfällt, weil dieser Ausfall durch benachbarte Heizwiderstände kompensiert werden kann. Insbesondere wird dies durch die Anordnung einer Trennschicht zwischen der Heizelementschicht und der Trägerschicht unterstützt, da diese zu einer Vergleichmäßigung des Wärmeeintrags führt. Ferner wird ein Stromfluß durch das Heizelement durch den Ausfall eines oder mehrerer elektrischer Heizwiderstände nicht unterbunden. Somit kann ein gewünschter Garerfolg trotz eines ausgefallenen Heizwiderstands erreicht werden.

Weitere Merkmale und Vorteile der Erfindung ergeben sich aus der nachfolgenden Beschreibung, in der ein Ausführungsbeispiel der Erfindung anhand einer schematischen Zeichnung im Einzelnen erläutert wird. Dabei zeigt:
- Fig. 1:: eine Teilschnittansicht eines erfindungsgemäßen Heizelements; und
- Fig. 2:: eine Draufsicht einer Heizelementschicht des erfindungsgemäßen Heizelements nach Figur 1.

Fig. 1 zeigt ein erfindungsgemäßes Heizelement 1 in einer Teilschnittansicht. Zwischen einer Trägerschicht bzw. -platte 2 und einer Preßplatte 4 liegen gemäß einer bevorzugten Ausführungsform, in dieser Reihenfolge, eine Trennschicht in Form einer Graphitfolie 6, eine Heizelementschicht 8, eine mechanische Pufferschicht in Form einer Glimmerschicht 10 und eine Federelementplatte 12 vor. Die Graphitfolie 6 wird insbesondere zur Vergleichmäßigung eines Wärmeeintrags in die Trägerschicht 2 auf für den Fachmann bekannte Weise auf der Unterseite der Trägerschicht 2 angebracht. Die Heizelement- bzw. Heizwiderstandsschicht 8 kann beispielsweise mit Hilfe bekannter Siebdruckverfahren in einem gewünschten Muster, beispielsweise auf der Graphitfolie 6 aufgebracht, hergestellt werden. Zum mechanischen Schutz dieser Widerstands- bzw. der Heizelementschicht wird sie zumindest in wesentlichen Teilen durch eine Glimmerplatte 10 abgedeckt. Auf der zu der Heizelementschicht 8 abgewandten Seite der Glimmerplatte 10 liegt zumindest abschnittsweise ein Federelement 12 an. Beispielsweise kann es sich hierbei um eine Metallplatte handeln, die zumindest bereichsweise mit federelastischen Eigenschaften ausgestattet ist. Die Schichtenfolge aus Graphitfolie 6, Heizelementschicht 8, Glimmerschicht 10 und Federplatte 12 wird mittels der Preßplatte 4 möglichst dicht an der Unterseite der Trägerschicht 2 gehalten. Dieses kann z. B. mit Hilfe einer Schraubenmutterkonstruktion 14 insbesondere in der Weise geschehen, daß die Schraube bzw. ein Fortsatz der Schraube mit der Unterseite der Trägerschicht 2 fest verbunden ist und über eine Schraubenmutter 16 ein Preßdruck, vorzugsweise durch Zwischenschaltung einer Unterlegscheibe 18, auf die Außenseite der Preßplatte 4 ausgeübt wird. Durch eine geeignete Justierung der Schraubenmutter 16 kann ein optimaler Anpreßdruck eingestellt werden, ohne Beschädigungen des Schichtenaufbaus befürchten zu müssen. Im Bereich des federelastischen Elements 12 ist sowohl in der Glimmerschicht 10 eine Auslassung 22 als auch in der Preßplatte 4 eine Auslassung 30 vorgesehen, so daß ein Kontaktelement 24, das mit dem als federelastische Arretiereinheit fungierenden federelastischen Element 12 verbunden ist, stets in leitendem Kontakt mit der Heizelementschicht 8 steht. Ist das federelastische Element 12 aus Metall gefertigt, bietet es sich an, die elektrische Leitung bzw. das elektrische Kontaktelement 24 nicht unmittelbar, sondern unter Zwischenschaltung einer Isolierhülse 20, mit dem federelastischen Element 12 in Verbindung zu bringen. Das Kontaktelement 24 ist vorzugsweise im Bereich seines Kontaktes mit der Heizelementschicht 8 starr ausgestaltet, vorzugsweise mit einer Festigkeit, die ausreicht, einer durch das federelastische Element 12 erzeugten Rückstellkraft standzuhalten, ohne zu verbiegen, auch nicht unter thermischer Beanspruchung. Als geeignete Materialien für diese Kontaktelemente 24 haben sich z.B. Kupferstäbe erwiesen. Das federelastische Element 12 wird zumindest über einen Abschnitt 26 zwischen der Preßplatte 4 und der Glimmerschicht 10 im wesentlichen bewegungsinvariant eingezwängt. Im Bereich der Auslassung 22 besteht dann die Möglichkeit, zumindest einen weiteren Abschnitt 28 des federelastischen Elements 12 in Richtung weg von der Unterseite der Trägerschicht 2 auszulenken. Aufgrund der federelastischen Natur des Elements 12 wirkt auf das in der Isolierhülse 20 arretierte Kontaktelement 24 stets eine Rückstellkraft. Diese wird genutzt, um dauerhaft einen zuverlässigen Kontakt mit der Heizelementschicht 8 zu gewährleisten. Die Auslassungen 22, 30 in der Glimmerschicht 10 und in der Preßplatte 4 können jeweils unterschiedlich dimensioniert oder aber auch von gleicher Größe sein. Vorzugsweise ist die Auslassung 30 der Preßplatte 4 größer dimensioniert als die Auslassung 22 der Glimmerplatte 10. Grundsätzlich ist jedoch auch eine umgekehrte Dimensionierung möglich. Bevorzugt setzt sich das federelastische Element 12 über die Isolierhülse 20 hinaus mit z.B. einem Abschnitt 34 fort und kann derart ausgestaltet sein, daß es im Bereich der Oberseite der Preßplatte 4 zur Anlage mit derselben gelangt. Indem auch in diesem Abschnitt 34 des federelastischen Elements 12 dessen Auslenkung weg von der Unterseite der Trägerschicht 2 gezielt genutzt wird, um die Anbindung des Kontaktelements 24 an die Heizelementschicht 8 herzustellen, wird eine besonders sichere und zuverlässige Kontaktquelle zu einer elektrischen Leitung, die zumindest teilweise Bestandteil des Kontaktelements 24 ist, bzw. einer Spannungsquelle gewährleistet. Es bedarf insbesondere keiner Lötanbindung der elektrischen Leitung an dem Heizelement 1, vielmehr ist es möglich, entweder vollständig auf eine Lötverbindung zu verzichten oder diese in einen Bereich zu verlagern, der keiner thermischen und auch keiner mechanischen Belastung ausgesetzt ist. Das in einer Isolationshülle 20 vorliegende elektrische Kontaktelement 24 läßt sich zudem im Fall einer Beschädigung ohne weiteres auswechseln. Das gleiche trifft auf das gesamte federelastische Element 12 zu, wenn die Preßplatte 4 mit Hilfe einer Schraubenkonstruktion 14 gehalten wird.

Die Heizelementschicht 8, die Graphitfolie 6, die Glimmerschicht 10, die Federplatte 12 und die Preßplatte 4 können sowohl lösbar als auch zur Vereinfachung einer Montage fest miteinander verbunden sein, beispielsweise mit einem Kleber. Ferner können auch verschiedene Funktionen der Schichten durch ein einziges Bauteil bzw. eine einzige Schicht erreicht werden, da es im wesentlichen auf die Funktion einer Schicht insbesondere zur Vergleichmäßigung eines Wärmeeintrags (Trenn- und/oder Graphitschicht) bzw. zur Vergleichmäßigung eines Anpressdrucks (Preß- und/oder Federelementplatte) ankommt. Beispielsweise können die Preßplatte 4, die zum Anpressen der verschiedenen Schichten dient, und die Federplatte 12, die für ein federelastisches Andrücken des elektrischen Kontaktelements 24 eingerichtet ist, in einem ausgeführt werden. Auch kann die Glimmerschicht 10 nicht nur die Aufgabe einer mechanischen Pufferschicht sondern auch die Aufgabe einer Wärme-Isolierschicht erfüllen. Alternativ dazu kann auch, insbesondere angrenzend an die Heizelementschicht 8, eine zusätzliche erste thermische Isolationsschicht, die vorzugsweise eine Mikaschicht ist, vorgesehen sein.

Ferner kann die Preßplatte 4 zumindest an der der Heizelementschicht zugewandten Oberfläche elastisch ausgeführt sein, so daß auf die Glimmerschicht 10 verzichtet werden kann.

In Fig. 2 ist eine Heizelementschicht 8 in einer Draufsicht dargestellt. Die Heizelementschicht 8 weist demnach im wesentlichen geradlinig ausgerichtete und parallele zueinander verlaufende Heizbahnen 804, 804', 805, 805' auf, die sich jeweils aus einer Vielzahl an elektrischen Heizwiderständen 806, 807, 806', 807' zusammensetzen. Die elektrischen Heizwiderstände 806, 806', 807, 807' haben eine rechteckige oder quadratische Oberflächenform und sind im vorliegenden Fall innerhalb einer Heizbahn 804, 804', 805, 805' jeweils von gleicher Oberflächengröße und -gestalt Innerhalb jeder Heizbahn 804, 804', 805, 805' sind einander benachbarte elektrische Heizwiderstände 806, 807, 806', 807' jeweils durch eine elektrische Isolierung 812 voneinander getrennt. Die Isolierung 812 unterbindet dabei den direkten Kontakt erster Seitenränder 810, nämlich der ersten Seitenränder 810.1 und 810.2 bzw. 810.1' und 810.2' benachbarter Heizwiderstände in der Heizbahn. Zweite Seitenränder 820 benachbarter Heizwiderstände einer Heizbahn sind anders als deren erste Seitenränder 810.1, 810.2, 810.1', 810.2' nicht einander zugeordnet oder über längere Abschnitte benachbart. Einander benachbarte Heizbahnen, z.B. 804, 804' und 805, 805', stehen nicht in direktem Kontakt miteinander, sondern sind über erste elektrische Leiterbahnen 808 miteinander verbunden. Dabei liegen regelmäßig die zweiten Seitenränder 820 der elektrischen Heizwiderstände 806, 807, 806', 807' einer Heizbahn 804, 804', 805, 805' an einer ersten elektrischen Leiterbahn 808 an. In gleicher Weise sind auch die die Außenseiten 817 und 819 bildenden zweiten Seitenränder 820 der Heizwiderstände 806, 807 der jeweils äußeren Heizbahnen 804, 805 der Heizelementschicht 8 mit einer zweiten elektrischen Leiterbahn 814 und 816 verbunden. In dieser Ausführungsform einer erfindungsgemäßen Heizelementschicht kann ein elektrischer Strom nicht unmittelbar über einander benachbarte elektrische Heizwiderstände 806, 807, 806', 807' innerhalb einer Heizbahn 804, 804', 805, 805' weitergeleitet werden. Der elektrische Strom wird vielmehr über einen elektrischen Heizwiderstand 806 einer ersten Heizbahn 804 mittels einer ersten elektrischen Leiterbahn 808 in einen elektrischen Heizwiderstand 806' einer benachbarten Heizbahn 804' weitergeleitet. Ein möglicher Pfad für den elektrischen Strom ist beispielhaft in die Abbildung der Heizelementschicht 8 der Figur 2 eingezeichnet und mit A gekennzeichnet worden. Sollte z.B. ein elektrischer Heizwiderstand 806 innerhalb einer Heizbahn 804 während des Betriebs ausfallen, führt dies aufgrund der Vielzahl der Heizwiderstände und der damit verbundenen relativ geringen Oberflächengröße der Heizwiderstände dazu, daß die gesamte Heizplatte ohne weiteres weiter genutzt werden kann. Insbesondere kann der Ausfall einzelner elektrischer Heizwiderstände 806, 807, 806', 807' ohne weiteres durch die übrigen elektrischen Heizwiderstände 806, 807, 806', 807' der Heizbahnen 804, 804', 805, 805' ausgeglichen werden, so daß ein ordnungsgemäßer Garbetrieb aufrechterhalten werden kann. Auf diese Weise ist es möglich, sehr flexibel auf den Ausfall einzelner elektrischer Heizwiderstände zu reagieren. Der gewünschte Garerfolg wird somit auch bei teilweise beschädigter oder nicht vollständig funktionsfahiger Heizelementschicht 8 erzielt. Im Ganzen ergibt sich damit für ein Gargerät eine wesentlich längere effektive Lebensdauer einer Heizplatte und somit eine geringere Wartungsanfälligkeit.

In Fig. 2 ist zudem gut zu erkennen, daß die einzelnen Heizwiderstände in den unterschiedlichen Heizbahnen unterschiedliche Oberflächenausdehnungen aufweisen. Damit weisen die einzelnen Heizwiderstände auch unterschiedliche elektrische Widerstände und damit unterschiedliche Heizleistungen auf. Durch die unterschiedlichen Größen der Heizwiderstände 806, 807, 806', 807' soll insbesondere erreicht werden, daß ein unterschiedlicher Wärmeübertrag von der Heizelementschicht 8 in das zu heizende Medium, insbesondere in die Trägerschicht 2, siehe Figur 1, der beispielsweise aufgrund einer unterschiedlichen Andruckstärke der Heizelementschicht 8 an die Trägerschicht 2 in verschiedenen Bereichen der Heizelementschicht 8 des erfindungsgemäßen Heizelements 1 vorliegen kann, ausgeglichen wird. Beispielsweise ist die Oberfläche der Heizwiderstände in Bereichen um erste Öffnungen 822, 824, 826, 828 herum, die die Aussparungen für die Schraubverbindung 14 darstellen, größer, um dort die aufgrund der größeren Andruckstärke verbesserte Wärmeleitung in die Trägerschicht 2 auszugleichen. Aufgrund der größeren Oberfläche der Heizwiderstände und somit deren niedrigeren elektrischen Widerständen in diesem Bereich ist nämlich deren Heizleistung geringer. Somit ist die Heizelementschicht 8 derart konzipiert, daß die Oberfläche der Heizwiderstände in den Bereichen mit dem größten Anpreßdruck am größten ist, also die geringste Heizleistung durch die Heizwiderstände erbracht wird, und desto kleiner wird, je weiter die Heizwiderstände von den ersten Öffnungen 822, 824, 826, 828 entfernt sind. Die Heizleistung dieser von den ersten Öffnungen 822, 824, 826, 828 entfernter liegenden Heizwiderständen ist aufgrund des größeren elektrischen Widerstandes nämlich größer. Somit wird erreicht, daß die Heizelementschicht 8 einen flächenmäßig sehr gleichmäßigen Wärmeeintrag in die Trägerschicht 2 und somit beispielsweise in einen Garbehälter ermöglicht. Die in Figur 1 gezeigten elektrischen Kontaktelemente 24 werden bevorzugterweise an in Figur 2 gezeigten Kontaktstellen 830 und 830', die jeweils mit einer zweiten elektrischen Leiterbahn 814, 816 verbunden sind, auf die Heizelementschicht 8 aufgedrückt. In der Mitte der Heizelementschicht 8 befindet sich eine zweite Öffnung 832, die für einen Thermosensor (nicht dargestellt) vorgesehen ist und im wesentlichen keinen Einfluß auf den Anpreßdruck aufweist. Dadurch ist eine gezielte Überwachung einer Heizleistung des Heizelements 1 möglich.

Somit können eine Vielzahl von erfindungsgemäßen Heizelementen 1, die jeweils eine Heizelementschicht 8 aufweisen, lösbar an einem Gargerät angebracht werden, wobei die Heizelemente 1 bzw. deren Heizelementschichten 8 verschiedene Größe aufweisen können, die dann mosaikartig angebracht werden. Eine solche Heizelementschicht 8 kann in einem erfindungsgemäßen Verfahren über eine Serigraphietechnik bzw. eine Drucktechnik einfach und unkompliziert hergestellt werden. Dabei wird auf ein Substrat, vorzugsweise in Form einer Edelstahlplatte, eine Keramikschicht aufgebracht, auf die wiederum mittels der Serigraphietechnik Heizwiderstände, die in oben angeführter Weise unterschiedliche Größen aufweisen können, und Leiterbahnen aufgedruckt werden können. Abschließend kann noch ein mechanischer Schutz in Form einer Glasschicht aufgebracht werden. Dies führt zu einer sehr einfachen Herstellung, und die Widerstände können beliebig auf einer Vorlageform ausgestaltet werden.

Gargeräte, bei denen erfindungsgemäße Heizelemente einsetzbar sind, umfassen insbesondere Tiegel, Heißluftgargeräte, Dampfgargeräte, Kombidämpfer für den Betrieb mit Heißluft und Dampf, Dampfgeneratoren, Erwärmungseinrichtungen in Form zumindest eines Kochfelds und Warmhalteeinheiten.

## Patentansprüche

1. Heizelement (1) für ein Gargerät, insbesondere zur direkten oder indirekten elelctrischen Erwärmung mindestens eines Garguts, umfassend mindestens eine Trägerschicht (2), mindestens eine an der Trägerschicht (2) zumindest abschnittsweise unmittelbar oder mittelbar anliegende Heizelementschicht (8) und mindestens ein elektrisches Kontakt- oder Leiterelement (24), **gekennzeichnet durch**
mindestens ein federelastisches Arretierelement (12), das mit dem elektrischen Kontakt- oder Leiterelement (24) verbunden oder verbindbar ist, wobei das elektrische Kontakt- oder Leiterelement (24) über die Federkraft des federelastischen Arretierelements (12) zumindest zeitweilig in Kontakt mit mindestens einem Heizwiderstand (806, 806', 807, 807') und/oder mit zumindest einer Kontaktstelle (830, 830') der Heizelementschicht (8) bringbar ist.

2. Heizelement (1) nach Anspruch 1, **dadurch gekennzeichnet, daß**
dieses Heizelement (1) eine, insbesondere im wesentlichen ebene, Heizplatte oder eine vollständig oder abschnittsweise im wesentlichen rohrförmige, insbesondere in Zylinderform vorliegende, Heizung darstellt.

3. Heizelement (1) nach Anspruch 1 oder 2, **dadurch gekennzeichnet, daß** zwischen der Trägerschicht (2) und der Heizelementschicht (8) zumindest abschnittsweise zumindest eine Trennschicht, vorzugsweise umfassend mindestens eine Graphitschicht (6), zur zumindest bereichsweisen Vergleichmäßigung des Wärmeeintrags in die Trägerschicht (2) vorliegt, und/oder
auf der der Trägerschicht (2) abgewandten Seite der Heizelementschicht (8) und/oder zwischen der Heizelementschicht (8) und dem federelastischen Arretierelement (12) zumindest abschnittsweise mindestens eine mechanische Pufferschicht, vorzugsweise umfassend eine Glimmerschicht (10), und/oder zumindest eine erste thermische Isolationsschicht, vorzugsweise umfassend eine Mikaschicht, vorliegt.

4. Heizelement (1) nach einem der vorangehenden Ansprüche, **gekennzeichnet durch** mindestens ein Anpreßmittel, vorzugsweise umfassend eine Preßplatte (4), mit der das federelastische Arretierelement, vorzugsweise umfassend eine Federelementplatte (12), die mechanische Pufferschicht (10), die erste thermische Isolationsschicht, die Heizelementschicht (8) und/oder die Trennschicht (6) gegen die Trägerschicht (2) zur zumindest bereichsweisen Vergleichmäßigung der Andruckstärke an die Trägerschicht (2) und/oder des Wärmeeintrags in die Trägerschicht (2) preßbar ist bzw. sind.

5. Heizelement (1) nach einem der vorangehenden Ansprüche, **dadurch gekennzeichnet, daß**
die mechanische Pufferschicht (10), die erste thermische Isolationsschicht und/oder das Anpreßmittel (4) im Bereich mindestens eines zweiten Abschnitts (28) des federelastischen Arretierelements (12) mindestens eine Auslassung (22, 30) für das Kontakt- oder Leiterelement (24) aufweist bzw. aufweisen.

6. Heizelement (1) nach einem der vorangehenden Ansprüche, **dadurch gekennzeichnet, daß**
das federelastische Arretierelement (12) über mindestens einen zwischen einerseits der Heizelementschicht (8), der ersten thermischen Isolationsschicht und/oder der mechanischen Pufferschicht (10) und andererseits dem Anpreßmittel (4) vorliegenden ersten Abschnitt (26) und einen zweiten, sich an den ersten Abschnitt (26) anschließenden freien Abschnitt (28), der unmittelbar oder mittelbar, insbesondere über einen dritten Abschnitt, mit dem Kontakt- oder Leiterelement (24) verbunden oder verbindbar ist, verfügt, wobei der Abschnitt (28) vorzugsweise im zweiten Bereich der Auslassung (22, 30) liegt.

7. Heizelement (1) nach Anspruch 6, **gekennzeichnet durch**
mindestens einen vierten Abschnitt (34), der sich an den zweiten und/oder dritten Abschnitt (28) des federelastischen Arretierelements (12) und/oder das Kontakt- oder Leiterelement (24) anschließt, wobei der vierte Abschnitt (34) vorzugsweise mit der mechanischen Pufferschicht (10), der ersten thermischen Isolationsschicht und/oder dem Anpreßmittel (4) verbunden oder verbindbar ist.

8. Heizelement (1) nach einem der vorangehenden Ansprüche, **dadurch gekennzeichnet, daß**
das Kontakt- oder Leiterelement (24) über einen Isolator, vorzugsweise in Form einer Isolierhülle (20), mit dem federelastischen Arretierelement (12), insbesondere dem zweiten, dritten und/oder vierten Abschnitt (28, 34) desselben, verbindbar ist.

9. Heizelement (1) nach einem der vorangehenden Ansprüche, **dadurch gekennzeichnet, daß**
die Trägerschicht (2) vollständig oder teilweise aus Edelstahl und/oder die mechanische Pufferschicht (10) vollständig oder teilweise aus Glimmer besteht bzw. bestehen.

10. Heizelement (1) nach einem der vorangehenden Ansprüche, **dadurch gekennzeichnet, daß**
dieses, betrachtet von der Trägerschicht (2) in Richtung auf das federelastische Arretierelement (12), als Trägerschicht (2) oder als Heizelementschicht (8) zumindest abschnittsweise mindestens eine Edelstahlschicht und/oder zumindest abschnittsweise mindestens eine Keramikschicht sowie ferner zumindest abschnittsweise mindestens eine Lage mit elektrischen Heizwiderständen (806, 806', 807, 807') und/oder zumindest abschnittsweise mindestens eine Glasschicht aufweist.

11. Heizelement (1) nach einem der Ansprüche 1 bis 9, **dadurch gekennzeichnet, daß**
die Trägerschicht (2), betrachtet von der freien Außenfläche, mindestens eine Schicht, enthaltend mindestens ein wärmeleitendes Metall, insbesondere Stahl, mindestens eine Schicht, enthaltend mindestens ein gut wärmeleitendes Metall, insbesondere Kupfer, und mindestens eine zweite Isolationsschicht umfaßt.

12. Heizelement (1) nach einem der Ansprüche 1 bis 9, **dadurch gekennzeichnet, daß**
die Trägerschicht (2), betrachtet von der freien Außenfläche, mindestens eine Schicht enthaltend mindestens ein gut wärmeleitendes Metall, insbesondere Kupfer, mindestens eine Schicht, enthaltend mindestens ein schlecht wärmeleitendes Metall, insbesondere Stahl, und mindestens eine zweite Isolationsschicht umfaßt.

13. Heizelement (1) nach einem der Ansprüche 1 bis 9, **dadurch gekennzeichnet, daß** die Trägerschicht (2), betrachtet von der freien Außenfläche, mindestens eine elektrisch isolierende. Keramikschicht, mindestens eine elektrisch leitende Keramikschicht und/oder mindestens eine zweite Isolationsschicht umfaßt.

14. Heizelement (1) nach einem der vorangehenden Ansprüche, **dadurch gekennzeichnet, daß**
die Heizelementschicht (8) als Dickschicht oder als Dünnschicht ausgebildet ist.

15. Heizelement (1) nach Anspruch 14, **dadurch gekennzeichnet, daß**
die Heizelementschicht (8) mittels Serigraphie bzw. einem Druckprozeß, vorzugsweise als Dickschicht, herstellbar ist.

16. Heizelement (1) nach einem der vorangehenden Ansprüche, **dadurch gekennzeichnet, daß**
die Heizelementschicht (8) eine Vielzahl von einzelnen Heizwiderständen (806, 806', 807, 807') aufweist, die in zumindest zwei Heizbahnen (804, 804', 805, 805') derart angeordnet sind, daß die Heizwiderstände innerhalb jeder Heizbahn (804, 804', 805, 805') elektrisch parallel zueinander geschaltet sind und die Heizbahnen (804, 804', 805, 805') untereinander elektrisch in Reihe geschaltet sind, und
alle Heizwiderstände (806, 806', 807, 807') gleichzeitig mit elektrischer Energie versorgbar sind, wobei zumindest zwei Heizwiderstände unterschiedliche Heizleistungen aufweisen und/oder die Heizwiderstände zumindest bereichsweise auf der Heizelementschicht (8) in unterschiedlichen Abständen zueinander angeordnet sind, und die Heizwiderstände (806, 806', 807, 807') über eine Dickschicht bereitgestellt sind.

17. Heizelement (1) nach Anspruch 16, **dadurch gekennzeichnet, daß**
die Heizwiderstände (806, 806', 807, 807') auf der Heizelementschicht (8) mit einer Serigraphie bzw. einem Druckprozeß herstellbar sind.

18. Heizelement (1) Ansprüche 16 oder 17, **dadurch gekennzeichnet, daß**
die zumindest zwei Heizwiderstände mit unterschiedlichen Heizleistungen unterschiedliche elektrische Widerstände aufweisen, insbesondere unterschiedliche geometrische Abmessungen aufweisen und/oder unterschiedliche Materialien umfassen, insbesondere Materialien mit unterschiedlichen Dotierungen.

19. Heizelement (1) nach Anspruch 18, **dadurch gekennzeichnet, daß**
die zumindest zwei Heizwiderstände mit unterschiedlichen Oberflächengrößen unterschiedliche Umfangsformen, insbesondere zumindest ein Heizwiderstand eine im wesentlichen polygonale, insbesondere trapezförmige, dreieckige, quadratische, rechteckige, und/oder hexagonale Umfangsform, unterschiedliche Umfangslängen, unterschiedliche Seitenlängen, insbesondere unterschiedliche Breiten und/oder Längen, und/oder unterschiedliche Dicken aufweisen.

20. Heizelement (1) nach einem der Ansprüche 16 bis 19, **dadurch gekennzeichnet, daß**
die Heizleistung und/oder der Abstand der Heizwiderstände zumindest bereichsweise, vorzugsweise über das komplette Heizelement, an eine zumindest bereichsweise vorhandene Andruckstärke der Heizelementschicht (8) an die Trägerschicht (2), an eine zumindest bereichsweise, insbesondere in Abhängigkeit von einer lokalen Wärmeleitfähigkeit der Trägerschicht (2), vorherbestimmte Heizleistungsdichtenverteilung innerhalb der Heizelementschicht (8) und/oder an eine zumindest bereichsweise vorherbestimmte Wärmedichteverteilung innerhalb der Trägerschicht (2) angepaßt ist bzw. sind.

21. Heizelement (1) nach Anspruch 20, **dadurch gekennzeichnet, daß**
die Heizleistung eines ersten Heizwiderstandes, der in einem ersten Bereich der Heizelementschicht (8) mit einer ersten Andruckstärke der Heizelementschicht (8) an die Trägerschicht (2) angeordnet ist, geringer ist als die Heizleistung zumindest-eines zweiten Heizwiderstandes, der in einem zweiten Bereich mit einer im Vergleich zur ersten Andruckstärke geringeren zweiten Andruckstärke der Heizelementschicht (8) an die Trägerschicht (2) angeordnet ist und/oder der Abstand zweier Heizwiderstände zueinander in dem ersten Bereich größer als der Abstand zweier Heizwiderstände zueinander in dem zweiten Bereich ist.

22. Heizelement (1) nach Anspruch 21, **dadurch gekennzeichnet, daß**
sich der erste Bereich in der Nähe von zumindest einer, vorzugsweise angrenzend an zumindest eine, Befestigungs- oder Andruckstelle, vorzugsweise in Form einer Öffnung (822, 824, 826, 828) zur zumindest teilweisen Durchführung oder Durchgreifung einer Befestigungseinrichtung zur Anbringung der Heizelementschicht (8) an der Trägerschicht (2), befindet, und/oder sich der zweite Bereich im Vergleich zum ersten Bereich weiter entfernt von zumindest einer, insbesondere nicht angrenzend an zumindest eine, Befestigungs- oder Andruckstelle befindet.

23. Heizelement (1) nach einem der Ansprüche 16 bis 22, **dadurch gekennzeichnet, daß**
die Heizleistung eines dritten Heizwiderstandes, der in einem dritten Bereich der Heizelementschicht mit einer ersten Heizleistungsdichte der Heizelementschicht angeordnet ist, geringer ist als die Heizleistung zumindest eines vierten Heizwiderstandes, der in einem vierten Bereich mit einer im Vergleich zur ersten Heizleistungsdichte geringeren zweiten Heizleistungsdichte der Heizelementschicht angeordnet ist, und/oder der Abstand zweier dritter Heizwiderstände in dem dritten Bereich größer als der Abstand zweier vierter Heizwiderstände in dem vierten Bereich ist.

24. Heizelement (1) nach Anspruch 23, **dadurch gekennzeichnet, daß**
sich der dritte Bereich der Heizelementschicht in der Nähe von zumindest einem, vorzugsweise angrenzend an zumindest einen, ersten Bereich der Trägerschicht mit einer ersten Wärmleitfähigkeit und/oder mit einer ersten Wärmedichte befindet und sich der vierte Bereich der Heizelementschicht in der Nähe von zumindest einem, vorzugsweise angrenzend an zumindest einen, zweiten Bereich der Trägerschicht mit einer im Vergleich zur ersten Wärmeleitfähigkeit geringeren zweiten Wärmeleitfähigkeit und/oder einer im Vergleich zur ersten Wärmedichte größeren Wärmedichte befindet.

25. Heizelement (1) nach einem der Ansprüche 16 bis 24, **dadurch gekennzeichnet, daß** die elektrischen Heizwiderstände (806, 806', 807, 807') einer Heizbahn (804, 804', 805, 805') im wesentlichen die gleiche Heizleistung, im wesentlichen die gleichen geometrischen Abmessungen, im wesentlichen den gleichen Abstand zueinander aufweisen und/oder im wesentlichen die gleichen Materialien umfassen.

26. Heizelement (1) nach einem der vorangehenden Ansprüche, **dadurch gekennzeichnet, daß**
die Trennschicht (6), die Heizelementschicht (8), die mechanische Pufferschicht (10), die erste thermische Isolationsschicht, das federelastische Arretierelement (12) und/oder das Anpreßmittel (4) in einem Element ausgeführt sind.

27. Heizelement nach einem der vorangehenden Ansprüche, **dadurch gekennzeichnet, daß** das Anpreßmittel (4), das federelastische Arretierelement (12), die mechanische Pufferschicht (10), die erste thermische Isolationsschicht, die Heizelementschicht (8) und/oder die Trennschicht (6) lösbar oder fest, insbesondere mittels eines Adhäsion, vorzugsweise mittels eines Klebstoffs, miteinander verbunden sind.

28. Heizelement (1) nach einem der vorangehenden Ansprüche, **dadurch gekennzeichnet, daß**
die Heizbahnen (804, 804', 805, 805') jeweils eine Vielzahl von zumindest paarweise einander benachbarter Heizwiderstände (806, 806', 807, 807') aufweisen, wobei die Heizwiderständen (806, 806', 807, 807') eine Oberfläche aufweisen, die zumindest partiell, vorzugsweise in einer Ebene, durch erste und zweite Seitenränder (810, 820) begrenzt ist, wobei zwei benachbarte Heizwiderstände (806, 806', 807, 807') zur Erreichung der elektrischen Parallelschaltung einander zugewandte benachbarte erste Seitenränder (810.1, 810.2, 810.1', 810.2') aufweisen, welche voneinander zumindest partiell beabstandet und/oder, insbesondere über mindestens eine Isolierzwischenschicht oder elektrische Isolierung (812), elektrisch isoliert sind.

29. Heizelement (1) nach Anspruch 28, **dadurch gekennzeichnet, daß**
zwei einander zugewandte, benachbarte zweite Seitenränder (820.1, 820.2) der Heizwiderstände (806, 806', 807, 807') benachbarter erster und zweiter Heizbahnen (804, 804', 805, 805') zur Erreichung der elektrischen Reihenschaltung der Heizbahnen zumindest partiell über mindestens ein erstes elektrisch leitendes Mittel, insbesondere in Form mindestens einer an dem, insbesondere jedem, zweiten Seitenrand (820.1) der Heizwiderstände (806, 807) der ersten Heizbahn (804) und an dem, insbesondere jedem, zweiten Seitenrand (820.2) der Heizwiderstände (806', 807') der zweiten Heizbahn (804`) anliegenden ersten elektrischen Leiterbahn (808), miteinander verbindbar oder verbunden sind, wobei mittels des ersten elektrisch leitenden Mittels (808) ein e-lelctrischer Strom durch elektrische Heizwiderstände (806, 807, 806', 807') benachbarter erster und zweiter Heizbahnen (804, 804',805, 805') leitbar ist,

30. Heizelement (1) nach einem der vorangehenden Ansprüche, **gekennzeichnet durch** mindestens ein zweites elektrisch leitendes Mittel (814, 816), das mindestens zwei, insbesondere sämtliche zweiten Seitenränder (820) von Heizwiderständen (806, 807) einer äußeren Heizbahn (804, 805) leitend miteinander verbindet, die insbesondere nicht zu einem ersten oder zweiten Seitenrand eines Heizwiderstandes benachbart sind, wobei das zumindest eine zweite elektrisch leitende Mittel (814, 816) insbesondere zumindest eine Kontaktstelle (830, 830') aufweist und/oder mit zumindest einer Kontaktstelle (830, 830') in Wirkverbindung steht.

31. Heizelement (1) nach einem der vorangehenden Ansprüche, **gekennzeichnet durch** mindestens ein drittes elektrisch leitendes Mittel zu mindestens einem, insbesondere jedem, ersten und/oder zweiten Seitenrand eines Heizwiderstandes mindestens einer ersten, äußeren Heizbahn, die insbesondere nicht zu einem ersten oder zweiten Seitenrand eines Heizwiderstandes einer ersten oder zweiten Heizbahn benachbart ist, insbesondere keine Isolierzwischenschicht aufweist.

32. Heizelement (1) nach einem der Ansprüche 29 bis 31, **dadurch gekennzeichnet, daß** das erste, zweite und/oder dritte elektrisch leitende Mittel (808, 814, 816) zumindest ein elektrisches Material hoher Leitfähigkeit, insbesondere Silber oder Kupfer, umfaßt.

33. Heizelement (1) nach einem der Ansprüche 16 bis 32, **dadurch gekennzeichnet, daß** benachbarte Heizbahnen (804, 804', 805, 805') im wesentlichen parallel zueinander angeordnet sind, und/oder mindestens eine Heizbahn (804, 804', 805, 805') entlang einer geradlinigen, gekrümmten oder kreisförmigen Bahn angeordnet ist.

34. Heizelement (1) nach einem der Ansprüche 16 bis 33, **dadurch gekennzeichnet, daß** Heizbahnen (804, 804', 805, 805') mit unterschiedlichen Bemaßungen vorgesehen sind.

35. Heizelement (1, 1') nach einem der Ansprüche 16 bis 34, **dadurch gekennzeichnet, daß**
jede Heizbahn (804, 804', 805, 805') mindestens drei, insbesondere mindestens fünf, elektrische Heizwiderstände (806, 806', 807, 807') aufweist, und/oder
mindestens drei, insbesondere mindestens fünf, Heizbahnen (804, 804', 805, 805') bereitgestellt sind, die vorzugsweise über mindestens ein erstes elektrisch leitendes Mittel (808) miteinander und/oder über zumindest zwei Kontaktstellen (830, 830') mit einer Stromquelle elektrisch verbindbar sind.

36. Gargerät umfassend mindestens ein Heizelement (1) nach einem der vorangehenden Ansprüche.

37. Gargerät nach Anspruch 36, **dadurch gekennzeichnet, daß**
zumindest ein Heizelement (1), vorzugsweise alle Heizelemente, lösbar an dem Gargerät befestigbar ist, insbesondere über eine Schraubverbindung.

38. Gargerät nach Anspruch 36 oder 37, **gekennzeichnet durch**
eine Steuer- und/oder Regeleinheit, die mit mindestens einem, insbesondere sämtlichen, Heizelement(en) (1) und/oder mit mindestens einem, insbesondere sämtlichen, elektrischen Heizwiderstand bzw. Heizwiderständen (806, 806', 807, 807'), und/oder mindestens einem Sensor, insbesondere in Wirkverbindung steht.

39. Gargerät nach Anspruch 38, **dadurch gekennzeichnet, daß**
über die Steuer- und/oder Regeleinheit die Heizleistung des Heizelementes, vorzugsweise der einzelnen Heizwiderstände und/oder zumindest zweier Gruppen von Heizwiderständen, insbesondere in Abhängigkeit von zumindest einer, insbesondere über den Sensor erfaßbaren, Meßgröße, wie einer Temperatur, einer Feuchte, eines Bräunungsgrads eines Garguts, eines Gewichts eines Garguts, einer Größe eines Garguts, einer Gargutart und/oder dergleichen, regelbar und/oder steuerbar ist.

40. Verfahren zur Herstellung einer Heizelementschicht (8) eines Heizelements (1) nach einem der Ansprüche 1 bis 35, umfassend die Schritte
- Bereitstellen eines Substrats; und
- Aufbringen von Heizwiderständen und elektrischen Leiterbahnen mittels einer Serigraphietechnik.

41. Verfahren nach Anspruch 40, **dadurch gekennzeichnet, daß**
anschließend zumindest bereichsweise zumindest eine Deckschicht aufgebracht wird.

42. Verfahren nach Anspruch 40 oder 41, **dadurch gekennzeichnet, daß**
das Substrat mit zumindest einem elektrisch leitenden Material, vorzugsweise einem Metall, insbesondere Edelstahl, einem Glas, einer Keramik und/oder einem Kunststoff, bereitgestellt wird und/oder vor dem Aufbringen der Heizwiderstände zumindest bereichsweise zumindest eine thermisch und/oder elektrisch isolierende Schicht auf das Substrat aufgebracht wird.

43. Verfahren nach einem der Ansprüche 40 bis 42, **dadurch gekennzeichnet, daß**
die thermisch und/oder elektrisch isolierende Schicht mit zumindest einem Keramikwerkstoff und/oder zumindest einem Glas bereitgestellt wird.

44. Verfahren nach einem der Ansprüche 40 bis 43, **dadurch gekennzeichnet, daß**
die Deckschicht mit einer elektrisch isolierenden und/oder einem vor mechanischen Einflüssen schützenden Material, vorzugsweise einem Glas und/oder einem Schutzlack, bereitgestellt wird.

45. Verfahren nach einem der Ansprüche 40 bis 44, **dadurch gekennzeichnet, daß**
die Heizleistung, der elektrische Widerstand und/oder der Abstand der Heizwiderstände zueinander durch Dimensionierung der geometrischen Abmessungen der Heizwiderstände angepaßt wird.

## Claims

1. Heating element (1) for a cooking appliance, in particular for directly or indirectly electrically heating at least one item of food to be cooked, said element comprising at least one carrier layer (2), at least one heating element layer (8) which directly or indirectly rests on the carrier layer (2) at least in sections, and at least one electrical contact or conductor element (24), **characterized by**
at least one resilient locking element (12) which is connected, or can be connected, to the electrical contact or conductor element (24), the electrical contact or conductor element (24) being able to be brought into contact, at least temporarily, with at least one heating resistor (806, 806', 807, 807') and/or with at least one contact point (830, 830') of the heating element layer (8) using the spring force of the resilient locking element (12).

2. Heating element (1) according to Claim 1, **characterized in that**
this heating element (1) represents a heating plate which is, in particular, essentially planar or a heating unit which is entirely essentially tubular, in particular in the form of a cylinder, or is essentially tubular, in particular in the form of a cylinder, in sections.

3. Heating element (1) according to Claim 1 or 2,
**characterized in that**
at least one separating layer, which preferably comprises at least one graphite layer (6), is present at least in sections between the carrier layer (2) and the heating element layer (8) for the purpose of evening out the input of heat to the carrier layer (2) at least in regions, and/or
at least one mechanical buffer layer, which preferably comprises a mica layer (10), and/or at least one first thermal insulation layer, which preferably comprises a mica layer, is/are present at least in sections on that side of the heating element layer (8) which faces away from the carrier layer (2) and/or between the heating element layer (8) and the resilient locking element (12).

4. Heating element (1) according to one of the preceding claims, **characterized by**
at least one contact-pressure means which preferably comprises a press plate (4) which can be used to press the resilient locking element, which preferably comprises a spring element plate (12), the mechanical buffer layer (10), the first thermal insulation layer, the heating element layer (8) and/or the separating layer (6) against the carrier layer (2) for the purpose of evening out the magnitude of contact pressure on the carrier layer (2) and/or the input of heat to the carrier layer (2) at least in regions.

5. Heating element (1) according to one of the preceding claims, **characterized in that**
the mechanical buffer layer (10), the first thermal insulation layer and/or the contact-pressure means (4) has/have at least one cutout (22, 30) for the contact or conductor element (24) in the region of at least one second section (28) of the resilient locking element (12).

6. Heating element (1) according to one of the preceding claims, **characterized in that**
the resilient locking element (12) has at least one first section (26), which is present between, on the one hand, the heating element layer (8), the first thermal insulation layer and/or the mechanical buffer layer (10) and, on the other hand, the contact-pressure means (4), and a second, free section (28) which adjoins the first section (26) and is directly connected, or can be connected, to the contact or conductor element (24) or is indirectly connected, or can be connected, to the latter, in particular by means of a third section, the section (28) preferably being in the second region of the cutout (22, 30).

7. Heating element (1) according to Claim 6,
**characterized by**
at least one fourth section (34) which adjoins the second and/or third section (28) of the resilient locking element (12) and/or the contact or conductor element (24), the fourth section (34) preferably being connected, or being able to be connected, to the mechanical buffer layer (10), the first thermal insulation layer and/or the contact-pressure means (4).

8. Heating element (1) according to one of the preceding claims, **characterized in that**
the contact or conductor element (24) can be connected to the resilient locking element (12), in particular to the second, third and/or fourth section (28, 34) of the latter, by means of an insulator, preferably in the form of an insulating sleeve (20).

9. Heating element (1) according to one of the preceding claims, **characterized in that**
the carrier layer (2) completely or partially comprises stainless steel and/or the mechanical buffer layer (10) completely or partially comprises mica.

10. Heating element (1) according to one of the preceding claims, **characterized in that**,
when viewed from the carrier layer (2) in the direction of the resilient locking element (12), said heating element has, as a carrier layer (2) or as a heating element layer (8), at least one stainless steel layer at least in sections and/or at least one ceramic layer at least in sections and also at least one layer containing electrical heating resistors (806, 806', 807, 807') at least in sections and/or at least one glass layer at least in sections.

11. Heating element (1) according to one of Claims 1 to 9, **characterized in that**
the carrier layer (2), when viewed from the free outer surface, comprises at least one layer, which contains at least one thermally conductive metal, in particular steel, at least one layer, which contains at least one metal having good thermal conductivity, in particular copper, and at least one second insulation layer.

12. Heating element (1) according to one of Claims 1 to 9, **characterized in that**
the carrier layer (2), when viewed from the free outer surface, comprises at least one layer, which contains at least one metal having good thermal conductivity, in particular copper, at least one layer, which contains at least one metal having poor thermal conductivity, in particular steel, and at least one second insulation layer.

13. Heating element (1) according to one of Claims 1 to 9, **characterized in that**
the carrier layer (2), when viewed from the free outer surface, comprises at least one electrically insulating ceramic layer, at least one electrically conductive ceramic layer and/or at least one second insulation layer.

14. Heating element (1) according to one of the preceding claims, **characterized in that**
the heating element layer (8) is in the form of a thick layer or a thin layer.

15. Heating element (1) according to Claim 14,
**characterized in that**
the heating element layer (8) can be produced, preferably in the form of a thick layer, using serigraphy or a printing process.

16. Heating element (1) according to one of the preceding claims, **characterized in that**
the heating element layer (8) has a multiplicity of individual heating resistors (806, 806', 807, 807') which are arranged in at least two heating tracks (804, 804', 805, 805') in such a manner that the heating resistors within each heating track (804, 804', 805, 805') are electrically connected in parallel with one another and the heating tracks (804, 804', 805, 805') are electrically connected in series with one another, and
all of the heating resistors (806, 806', 807, 807') can be simultaneously supplied with electrical energy, at least two heating resistors having different heating powers and/or the heating resistors being arranged on the heating element layer (8) at different distances from one another at least in regions, and the heating resistors (806, 806', 807, 807') being provided using a thick layer.

17. Heating element (1) according to Claim 16,
**characterized in that**
the heating resistors (806, 806', 807, 807') on the heating element layer (8) can be produced using serigraphy or a printing process.

18. Heating element (1) according to Claim 16 or 17,
**characterized in that**
the at least two heating resistors having different heating powers have different electrical resistances, in particular different geometrical dimensions, and/or comprise different materials, in particular materials having different doping.

19. Heating element (1) according to Claim 18,
**characterized in that**
the at least two heating resistors having different surface areas have different circumferential shapes, in particular at least one heating resistor has an essentially polygonal, in particular trapezoidal, triangular, square, rectangular and/or hexagonal, circumferential shape, different circumferential lengths, different side lengths, in particular different widths and/or lengths, and/or different thicknesses.

20. Heating element (1) according to one of Claims 16 to 19, **characterized in that**
the heating power of, and/or the distance between, the heating resistors is/are adapted, at least in regions but preferably over the entire heating element, to the magnitude of contact pressure of the heating element layer (8) on the carrier layer (2), which is present at least in regions, to a heating power density distribution within the heating element layer (8), which has previously been determined at least in regions, in particular on the basis of a local thermal conductivity of the carrier layer (2), and/or to a heat density distribution within the carrier layer (2), which has previously been determined at least in regions.

21. Heating element (1) according to Claim 20,
**characterized in that**
the heating power of a first heating resistor, which is arranged in a first region of the heating element layer (8) with a first magnitude of contact pressure of the heating element layer (8) on the carrier layer (2), is lower than the heating power of at least one second heating resistor, which is arranged in a second region with a second magnitude of contact pressure of the heating element layer (8) on the carrier layer (2) which is smaller than the first magnitude of contact pressure, and/or the distance between two heating resistors in the first region is greater than the distance between two heating resistors in the second region.

22. Heating element (1) according to Claim 21,
**characterized in that**
the first region is situated in the vicinity of, and preferably adjoins, at least one fastening or contact-pressure point, which is preferably in the form of an opening (822, 824, 826, 828) for at least partially guiding or engaging a fastening device for the purpose of attaching the heating element layer (8) to the carrier layer (2), and/or the second region, in comparison with the first region, is at a greater distance from, and in particular does not adjoin, at least one fastening or contact-pressure point.

23. Heating element (1) according to one of Claims 16 to 22, **characterized in that**
the heating power of a third heating resistor, which is arranged in a third region of the heating element layer with a first heating power density of the heating element layer, is lower than the heating power of at least one fourth heating resistor, which is arranged in a fourth region with a second heating power density of the heating element layer which is lower than the first heating power density, and/or the distance between two third heating resistors in the third region is greater than the distance between two fourth heating resistors in the fourth region.

24. Heating element (1) according to Claim 23,
**characterized in that**
the third region of the heating element layer is situated in the vicinity of, and preferably adjoins, at least one first region of the carrier layer with a first thermal conductivity and/or with a first heat density, and the fourth region of the heating element layer is situated in the vicinity of, and preferably adjoins, at least one second region of the carrier layer with a second thermal conductivity that is lower than the first thermal conductivity and/or a heat density that is greater than the first heat density.

25. Heating element (1) according to one of Claims 16 to 24, **characterized in that**
the electrical heating resistors (806, 806', 807, 807') of a heating track (804, 804', 805, 805') have essentially the same heating power, essentially the same geometrical dimensions and are essentially at the same distance from one another and/or essentially comprise the same materials.

26. Heating element (1) according to one of the preceding claims, **characterized in that**
the separating layer (6), the heating element layer (8), the mechanical buffer layer (10), the first thermal insulation layer, the resilient locking element (12) and/or the contact-pressure means (4) are configured in one element.

27. Heating element according to one of the preceding claims, **characterized in that**
the contact-pressure means (4), the resilient locking element (12), the mechanical buffer layer (10), the first thermal insulation layer, the heating element layer (8) and/or the separating layer (6) are releasably or firmly connected to one another, in particular by means of adhesion, preferably using an adhesive.

28. Heating element (1) according to one of the preceding claims, **characterized in that**
the heating tracks (804, 804', 805, 805') each have a multiplicity of heating resistors (806, 806', 807, 807') which are adjacent to one another at least in pairs, the heating resistors (806, 806', 807, 807') having a surface which is at least partially bounded by first and second side edges (810, 820), preferably in one plane, two adjacent heating resistors (806, 806', 807, 807'), for the purpose of achieving the electrical parallel connection, having first side edges (810.1, 810.2, 810.1', 810.2'), which are adjacent to one another, face one another, are at least partially at a distance from one another and/or are electrically insulated from one another, in particular by means of at least one intermediate insulating layer or electrical insulation (812).

29. Heating element (1) according to Claim 28,
**characterized in that**,
in order to electrically connect the heating tracks in series, two facing, adjacent second side edges (820.1, 820.2) of the heating resistors (806, 806', 807, 807') of adjacent first and second heating tracks (804, 804', 805, 805') can be at least partially connected to one another, or are connected to one another, using at least one first electrically conductive means, in particular in the form of at least one first electrical conductor track (808) which is on the second side edge (820.1), in particular on each second side edge, of the heating resistors (806, 807) of the first heating track (804) and on the second side edge (820.2), in particular on each second side edge, of the heating resistors (806', 807') of the second heating track (804'), the first electrically conductive means (808) being able to be used to conduct an electrical current through electrical heating resistors (806, 807, 806', 807') of adjacent first and second heating tracks (804, 804', 805, 805').

30. Heating element (1) according to one of the preceding claims, **characterized by**
at least one second electrically conductive means (814, 816) which conductively connects at least two second side edges (820), in particular all of the second side edges, of heating resistors (806, 807) of an outer heating track (804, 805) to one another, which are, in particular, not adjacent to a first or a second side edge of a heating resistor, the at least one second electrically conductive means (814, 816) having, in particular, at least one contact point (830, 830') and/or being operatively connected to at least one contact point (830, 830').

31. Heating element (1) according to one of the preceding claims, **characterized by**
at least one third electrically conductive means for at least one first and/or second side edge, in particular each side edge, of a heating resistor of at least one first outer heating track which is, in particular, not adjacent to a first or a second side edge of a heating resistor of a first or a second heating track, in particular does not have an intermediate insulating layer.

32. Heating element (1) according to one of Claims 29 to 31, **characterized in that**
the first, second and/or third electrically conductive means (808, 814, 816) comprise(s) at least one electrical material having a high conductivity, in particular silver or copper.

33. Heating element (1) according to one of Claims 16 to 32, **characterized in that**
adjacent heating tracks (804, 804', 805, 805') are arranged essentially parallel to one another and/or at least one heating track (804, 804', 805, 805') is arranged along a rectilinear, curved or circular track.

34. Heating element (1) according to one of Claims 16 to 33, **characterized in that**
heating tracks (804, 804', 805, 805') having different dimensions are provided.

35. Heating element (1, 1') according to one of Claims 16 to 34, **characterized in that**
each heating track (804, 804', 805, 805') has at least three, in particular at least five, electrical heating resistors (806, 806', 807, 807') and/or at least three, in particular at least five, heating tracks (804, 804', 805, 805') are provided, said heating tracks preferably being able to be electrically connected to one another by means of at least one first electrically conductive means (808) and/or to a current source by means of at least two contact points (830, 830').

36. Cooking appliance comprising at least one heating element (1) according to one of the preceding claims.

37. Cooking appliance according to Claim 36,
**characterized in that**
at least one heating element (1), preferably all of the heating elements, can be releasably fastened to the cooking appliance, in particular by means of a screw connection.

38. Cooking appliance according to Claim 36 or 37,
**characterized by**
a control and/or regulating unit which is, in particular, operatively connected to at least one heating element (1), in particular to all of the heating elements, and/or to at least one electrical heating resistor (806, 806', 807, 807'), in particular to all of the heating resistors, and/or to at least one sensor.

39. Cooking appliance according to Claim 38,
**characterized in that**
the control and/or regulating unit can be used to regulate and/or control the heating power of the heating element, preferably of the individual heating resistors and/or of at least two groups of heating resistors, in particular on the basis of at least one measured variable which can be detected using the sensor, in particular, such as the temperature, the moisture, the level of browning of an item of food to be cooked, the weight of an item of food to be cooked, the size of an item of food to be cooked, the type of an item of food to be cooked and/or the like.

40. Method for producing a heating element layer (8) of a heating element (1) according to one of Claims 1 to 35, said method comprising the steps of
- providing a substrate; and
- applying heating resistors and electrical conductor tracks using serigraphy.

41. Method according to Claim 40, **characterized in that**
at least one covering layer is then applied at least in regions.

42. Method according to Claim 40 or 41, **characterized in that**
the substrate is provided with at least one electrically conductive material, preferably a metal, in particular stainless steel, a glass, a ceramic and/or a plastic, and/or at least one thermally and/or electrically insulating layer is applied to the substrate at least in regions before the heating resistors are applied.

43. Method according to one of Claims 40 to 42,
**characterized in that**
the thermally and/or electrically insulating layer is provided with at least one ceramic material and/or at least one glass.

44. Method according to one of Claims 40 to 43,
**characterized in that**
the covering layer is provided with an electrically insulating material and/or a material which protects from mechanical influences, preferably a glass and/or a protective resist.

45. Method according to one of Claims 40 to 44,
**characterized in that**
the heating power, the electrical resistance and/or the distance between the heating resistors is/are adapted by dimensioning the geometrical dimensions of the heating resistors.

## Revendications

1. Elément de chauffage (1) pour un appareil de cuisson, en particulier pour le chauffage électrique direct ou indirect d'au moins un produit de cuisson, comportant au moins une couche de support (2), au moins une couche d'élément de chauffage (8) au moins directement ou indirectement adjacente par secteurs à la couche de support (2), et au moins un élément conducteur ou de contact électrique (24), **caractérisé par** au moins un élément de blocage (12) à flexibilité de ressort, relié ou reliable à l'élément conducteur ou de contact électrique (24), dans lequel l'élément conducteur ou de contact électrique (24) pouvant être mis en contact au moins temporairement avec au moins une résistance chauffante (806, 806', 807, 807') et/ou avec au moins un point de contact (830, 830') de la couche d'élément de chauffage (8) par l'intermédiaire de la force de ressort de l'élément de blocage (12) à flexibilité de ressort.

2. Elément de chauffage (1) selon la revendication 1, **caractérisé en ce que** cet élément de chauffage (1) présente une plaque de chauffage, en particulier essentiellement plane, ou un organe chauffant complètement ou essentiellement tubulaire par secteurs, en particulier présent sous forme cylindrique.

3. Elément de chauffage (1) selon la revendication 1 ou 2, **caractérisé en ce qu'**au moins une couche de séparation, comportant de manière préférée au moins une couche de graphite (6), est présente au moins par secteurs entre la couche de support (2) et la couche d'élément de chauffage (8) en vue de l'égalisation de la quantité de chaleur au moins par zones dans la couche de support (2), et/ou
**en ce qu'**au moins une couche tampon mécanique, comportant de manière préférée une couche de mica (10), et/ou au moins une première couche d'isolation thermique, comportant de manière préférée une couche de mica, est présente au moins par secteurs sur la face de la couche d'élément de chauffage (8) à l'opposé de la couche de support (2) et/ou entre la couche d'élément de chauffage (8) et l'élément de blocage (12) à flexibilité de ressort.

4. Elément de chauffage (1), selon l'une quelconque des revendications précédentes, **caractérisé par** au moins des moyens de pression, comportant de manière préférée une plaque de pression (4), avec laquelle l'élément de blocage à flexibilité de ressort comportant de manière préférée une plaque d'élément de ressort (12), la couche tampon mécanique (10), la première couche d'isolation thermique, la couche d'élément de chauffage (8) et/ou la couche de séparation (6) peut et/ou peuvent être pressé(s) contre la couche de support (2) en vue de l'égalisation au moins par secteurs de l'intensité de pression sur la couche de support (2) et/ou de la quantité de chaleur dans la couche de support (2).

5. Elément de chauffage (1) selon l'une quelconque des revendications précédentes, **caractérisé en ce que**
la couche tampon mécanique (10), la première couche d'isolation thermique et/ou les moyens de pression (4) présentent au moins un échappement (22, 30) pour l'élément conducteur ou de contact (24) dans le secteur d'au moins un deuxième tronçon (28) de l'élément de blocage (12) à flexibilité de ressort.

6. Elément de chauffage selon l'une quelconque des revendications précédentes, **caractérisé en ce que** l'élément de blocage (12) à flexibilité de ressort fonctionne par l'intermédiaire d'au moins un premier tronçon (26) présent entre la couche d'élément de chauffage (8), la première couche d'isolation thermique et/ou la couche tampon mécanique (10) d'une part, et les moyens de pression (4) d'autre part, et par l'intermédiaire d'un deuxième tronçon libre (28), reliée ou reliable directement ou indirectement, en particulier par l'intermédiaire d'un troisième tronçon, avec l'élément conducteur ou de contact (24) et se rattachant au premier tronçon (26), le tronçon (28) se situant de manière préférée dans le deuxième secteur de l'échappement (22, 30).

7. Elément de chauffage (1) selon la revendication 6, **caractérisé par** au moins un quatrième tronçon (34), qui se rattache au deuxième et/ou troisième tronçon (28) de l'élément de blocage (12) à flexibilité de ressort et/ou à l'élément conducteur ou de contact, le quatrième tronçon (34) étant relié ou reliable de manière préférée avec la couche tampon mécanique (10), la première couche d'isolation thermique et/ou les moyens de pression (4).

8. Elément de chauffage (1) selon l'une quelconque des revendications précédentes, **caractérisé en ce que**
l'élément conducteur ou de contact (24) est reliable à l'élément de blocage (12) à flexibilité de ressort, en particulier au deuxième, troisième et/ou quatrième tronçons (28, 34) de ce même élément, par l'intermédiaire d'un isolateur, de manière préférée sous forme d'une gaine isolante (20).

9. Elément de chauffage (1) selon l'une quelconque des revendications précédentes, **caractérisé en ce que**
la couche de support (2) est constituée complètement ou partiellement d'acier inoxydable et/ou la couche tampon mécanique (10) est constituée complètement ou partiellement de mica.

10. Elément de chauffage (1) selon l'une quelconque des revendications précédentes, **caractérisé en ce que**
celui-ci, considéré depuis la couche de support (2) en direction de l'élément de blocage (12) à flexibilité de ressort, présente en tant que couche de support (2) ou en tant que couche d'élément de chauffage (8), au moins par secteurs au moins une couche d'acier inoxydable et/ou au moins par secteurs au moins une couche de céramique, ainsi qu'en outre au moins par secteurs au moins un site avec des résistances chauffantes électriques (806, 806', 807, 807') et/ou au moins par secteurs au moins une couche de verre.

11. Elément de chauffage (1) selon l'une quelconque des revendications 1 à 9, **caractérisé en ce que** la couche de support (2), considérée depuis la surface extérieure libre, comporte au moins une couche, contenant au moins un métal conducteur de chaleur, en particulier de l'acier, au moins une couche, contenant au moins un métal bon conducteur de chaleur, en particulier du cuivre, et au moins une deuxième couche d'isolation.

12. Elément de chauffage (1) selon l'une quelconque des revendications 1 à 9, **caractérisé en ce que** la couche de support (2), considérée depuis la surface extérieure libre, comporte au moins une couche contenant au moins un métal bon conducteur de chaleur, en particulier du cuivre, au moins une couche contenant au moins un métal mauvais conducteur de chaleur, en particulier de l'acier, et au moins une deuxième couche d'isolation.

13. Elément de chauffage (1) selon l'une quelconque des revendications 1 à 9, **caractérisé en ce que** la couche de support (2), considérée depuis la surface extérieure libre, comporte au moins une couche de céramique électriquement isolante, au moins une couche de céramique électriquement conductrice et/ou au moins une deuxième couche d'isolation.

14. Elément de chauffage (1) selon l'une quelconque des revendications précédentes, **caractérisé en ce que** la couche d'élément de chauffage (8) est formée en tant que couche épaisse, ou en tant que couche mince.

15. Elément de chauffage (1) selon la revendication 14, **caractérisé en ce que** la couche d'élément de chauffage (8) est fabriquée par une sérigraphie ou un procédé d'impression, de manière préférée en tant que couche épaisse.

16. Elément de chauffage (1) selon l'une quelconque des revendications précédentes, **caractérisé en ce que** la couche d'élément de chauffage (8) présente un grand nombre de résistances chauffantes individuelles (806, 806', 807, 807'), disposées dans au moins deux circuits de chauffage (804, 804', 805, 805'), de sorte que les résistances chauffantes sont commutées électriquement l'une à l'autre en parallèle à l'intérieur de chaque circuit de chauffage (804, 804', 805, 805'), et les circuits de chauffage (804, 804', 805, 805') sont mutuellement commutés électriquement en série, et toutes les résistances chauffantes (806, 806', 807, 807') peuvent être alimentées simultanément en énergie électrique, au moins deux résistances chauffantes présentant des capacités de chauffe différentes et/ou les résistances chauffantes étant disposées sur la couche d'élément de chauffage (8) au moins par secteurs à des intervalles différents les uns des autres, et les résistances chauffantes (806, 806', 807, 807') étant mises en place dans une couche épaisse.

17. Elément de chauffage (1) selon la revendication 16, **caractérisé en ce que** les résistances chauffantes (806, 806', 807, 807') peuvent être fabriquées sur la couche d'élément de chauffage (8) par une sérigraphie ou un procédé d'impression.

18. Elément de chauffage (1) selon la revendication 16 ou 17, **caractérisé en ce qu'**au moins deux résistances chauffantes ayant des capacités de chauffe différentes présentent des résistances électriques différentes, en particulier présentent des dimensions géométriques différentes et/ou comportent des matériaux différents ; en particulier des matériaux ayant des dopages différents.

19. Elément de chauffage (1) selon la revendication 18, **caractérisé en ce que** les au moins deux résistances chauffantes ayant des dimensions de surface différentes présentent des formes de pourtour différentes, en particulier au moins une résistance chauffante présente une forme de pourtour essentiellement polygonale, en particulier trapézoïdale, triangulaire, carrée, rectangulaire et/ou hexagonale, des longueurs de pourtour différentes, des longueurs de face différentes, en particulier des largeurs et/ou des longueurs différentes, et/ou des épaisseurs différentes.

20. Elément de chauffage (1) selon l'une quelconque des revendications 16 à 19, **caractérisé en ce que** la capacité de chauffage et/ou l'intervalle des résistances chauffantes s'adapte au moins par secteurs, de manière préférée pour l'élément de chauffage complet, à une intensité de pression effective de la couche d'élément de chauffage (8) au moins par secteurs sur la couche de support (2), à une distribution des densités de capacité de chauffage prédéterminées au moins par secteurs à l'intérieur de la couche d'élément de chauffage (8), en particulier en fonction d'une conductibilité thermique locale de la couche de support (2) et/ou à une répartition prédéterminée de la densité de chaleur au moins par secteurs à l'intérieur de la couche de support (2).

21. Elément de chauffage (1) selon la revendication 20, **caractérisé en ce que** la capacité de chauffage d'une première résistance chauffante, disposée dans un premier secteur de la couche d'élément de chauffage (8) avec une première intensité de pression de la couche d'élément de chauffage (8) sur la couche de support (2), est plus faible que la capacité de chauffage d'au moins une deuxième résistance chauffante disposée dans un deuxième secteur avec une deuxième intensité de pression de la couche d'élément de chauffage (8) sur la couche de support (2) plus faible par comparaison à la première intensité de pression et/ou en ce que l'intervalle de deux résistances chauffantes de l'une à l'autre dans le premier secteur est plus grand que l'intervalle de deux résistances chauffantes de l'une à l'autre dans le deuxième secteur.

22. Elément de chauffage (1) selon la revendication 21, **caractérisé en ce que** le premier secteur se trouve à proximité d'au moins un, de manière préférée adjacent à au moins un, point de fixation ou de pression, de manière préférée sous la forme d'une ouverture (822, 824, 826, 828) en vue du passage ou de la pénétration au moins partielle d'un dispositif de fixation pour la fixation traversante de la couche d'élément de chauffage (8) sur la couche de support (2), et/ou **en ce que** le deuxième secteur se trouve plus éloigné d'au moins un, en particulier non contigu à au moins un, point de fixation ou de pression, comparé au premier secteur.

23. Elément de chauffage (1) selon l'une quelconque des revendications 16 à 22, **caractérisé en ce que** la capacité de chauffage d'une troisième résistance chauffante, disposée dans un troisième secteur de la couche d'élément de chauffage ayant une première densité de capacité de chauffage de la couche d'élément de chauffage, est plus faible que la capacité de chauffage d'au moins une quatrième résistance chauffante disposée dans un quatrième secteur avec une deuxième densité de capacité de chauffage de la couche d'élément de chauffage plus faible par comparaison à la première densité de capacité de chauffage, et/ou **en ce que** l'intervalle des deux troisièmes résistances chauffantes dans le troisième secteur est plus grand que l'intervalle des deux quatrièmes résistances chauffantes dans le quatrième secteur.

24. Elément de chauffage (1) selon la revendication 23, **caractérisé en ce que** le troisième secteur de la couche d'élément de chauffage se trouve à proximité d'au moins un, de manière préférée contigu à au moins un, premier secteur de la couche de support avec une première conductibilité thermique et/ou avec une première densité de chaleur, et **en ce que** le quatrième secteur de la couche d'élément de chauffage se trouve à proximité d'au moins un, de manière préférée contigu à au moins un, deuxième secteur de la couche de support avec une deuxième conductibilité thermique plus faible par comparaison à la première conductibilité thermique et/ou avec une densité de chaleur plus grande par comparaison à la première densité de chaleur.

25. Elément de chauffage (1) selon l'une quelconque des revendications 16 à 24, **caractérisé en ce que** les résistances chauffantes électriques (806, 806', 807, 807') d'un circuit de chauffage (804, 804', 805, 805') présentent essentiellement la même capacité de chauffage, essentiellement les mêmes dimensions géométriques, essentiellement le même intervalle de l'une à l'autre et/ou comportent essentiellement les mêmes matériaux.

26. Elément de chauffage (1) selon l'une quelconque des revendications précédentes, **caractérisé en ce que**
la couche de séparation (6), la couche d'élément de chauffage (8), la couche tampon mécanique (10), la première couche d'isolation thermique, l'élément de blocage (12) à flexibilité de ressort et/ou les moyens de pression (4) sont réalisés d'une seule pièce.

27. Elément de chauffage (1) selon l'une quelconque des revendications précédentes, **caractérisé en ce que** les moyens de pression (4), l'élément de blocage (12) à flexibilité de ressort, la couche tampon mécanique (10), la première couche d'isolation thermique, la couche d'élément de chauffage (8) et/ou la couche de séparation (6) sont reliés l'un à l'autre de façon amovible ou fixe, en particulier par l'intermédiaire d'une adhérence, de manière préférée par l'intermédiaire d'un adhésif.

28. Elément de chauffage (1) selon l'une quelconque des revendications précédentes, **caractérisé en ce que**
les circuits de chauffage (804, 804', 805, 805') présentent respectivement un grand nombre de résistances chauffantes (806, 806', 807, 807') voisines les unes des autres au moins par paire, les résistances chauffantes (806, 806', 807, 807') présentant une surface limitée au moins partiellement, de manière préférée dans un plan, par une première et une deuxième bordures latérales (810, 820), deux résistances chauffantes (806, 806', 807, 807') voisines présentant des premières bordures latérales (810.1, 810.2, 810.1', 810.2') voisines tournées l'une vers l'autre en vue de l'obtention de la commutation électrique en parallèle, lesquelles bordures latérales sont au moins partiellement espacées l'une de l'autre et/ou sont électriquement isolées, en particulier par l'intermédiaire d'au moins une couche intermédiaire isolante, ou une isolation électrique (812).

29. Elément de chauffage (1) selon la revendication 28, **caractérisé en ce que** deux premier et deuxième circuits de chauffage (804, 804', 805, 805') tournés l'une vers l'autre, voisins des deuxièmes bordures latérales (820.1, 820.2) des résistances chauffantes (806, 806', 807, 807') voisines, sont reliées ou reliables l'un avec l'autre au moins partiellement par l'intermédiaire d'au moins un premier organe électriquement conducteur, en particulier sous la forme d'au moins un premier circuit conducteur électrique (808) adjacent à la, en particulier à chaque, deuxième bordure latérale (820.1) des résistances chauffantes (806, 807) du premier circuit de chauffage (804) et à la, en particulier à chaque, deuxième bordure latérale (820.2) des résistances chauffantes (806', 807') du deuxième circuit de chauffage (804'), un courant électrique pouvant être conduit par l'intermédiaire du premier organe électriquement conducteur (808) à travers le premier et le deuxième circuits de chauffage voisins des résistances chauffantes électriques (806, 807, 806', 807').

30. Elément de chauffage (1) selon l'une quelconque des revendications précédentes, **caractérisé par** au moins un deuxième organe électriquement conducteur (814, 816) reliant l'une avec l'autre de manière conductrice, à un circuit de chauffage extérieur (804, 805), au moins deux, en particulier toutes les deuxièmes bordures latérales (820) de résistances chauffantes (806, 807) qui ne sont en particulier pas voisines à une première ou deuxième bordure latérale d'une résistance chauffante, le au moins un deuxième organe (814, 816) électriquement conducteur présentant en particulier au moins un point de contact (830, 830'), et/ou étant en liaison active avec au moins un point de contact (830, 830').

31. Elément de chauffage (1) selon l'une quelconque des revendications précédentes, **caractérisé par** au moins un troisième organe électriquement conducteur vers au moins une, en particulier chaque, première et/ou deuxième bordures latérales d'une résistance chauffante d'au moins un premier circuit de chauffage extérieur en particulier non voisin d'une première ou deuxième bordure latérale d'une résistance chauffante d'un premier ou deuxième circuit de chauffage, en particulier ne présentant aucune couche intermédiaire d'isolation.

32. Elément de chauffage (1) selon l'une quelconque des revendications 29 à 31, **caractérisé en ce que** le premier, le deuxième et/ou le troisième organe électriquement conducteur (808, 814, 816) comporte au moins un matériau électrique à conductivité élevée, en particulier de l'argent ou du cuivre.

33. Elément de chauffage (1) selon l'une quelconque des revendications 16 à 32, **caractérisé en ce que** les circuits de chauffage voisins (804, 804', 805, 805') sont disposés essentiellement parallèlement les uns aux autres, et/ou au moins un circuit de chauffage (804, 804', 805, 805') est disposé le long d'un circuit rectiligne, curviligne ou circulaire.

34. Elément de chauffage (1) selon l'une quelconque des revendications 16 à 33, **caractérisé en ce que** des circuits de chauffage (804, 804', 805, 805') sont prévus avec des dimensionnements différents.

35. Elément de chauffage (1, 1') selon l'une quelconque des revendications 16 à 34, **caractérisé en ce que**
chaque circuit de chauffage (804, 804', 805, 805') présente au moins trois, en particulier au moins cinq résistances chauffantes électriques, et/ou
au moins trois, en particulier au moins cinq, circuits de chauffage (804, 804', 805, 805'), de manière préférée reliables électriquement les uns avec les autres par l'intermédiaire d'un premier organe électriquement conducteur (808) et/ou avec une source de courant par l'intermédiaire d'au moins deux points de contact (830, 830').

36. Appareil de cuisson comportant au moins un élément de chauffage (1) selon l'une quelconque des revendications précédentes.

37. Appareil de cuisson selon la revendication 36, **caractérisé en ce qu'**au moins un élément de chauffage (1), de manière préférée tous les éléments de chauffage, peut être fixé de manière amovible sur l'appareil de cuisson, en particulier par une liaison vissée.

38. Appareil de cuisson selon la revendication 36 ou 37, **caractérisé par** une unité de commande et/ou de régulation, en particulier en liaison active avec au moins un, en particulier tous les éléments de chauffage (1) et/ou avec au moins une, en particulier toutes les résistances chauffantes (806, 806', 807, 807'), et/ou avec au moins un capteur.

39. Appareil de cuisson selon la revendication 38, **caractérisé en ce que** la capacité de chauffage de l'élément de chauffage, de manière préférée des résistances chauffantes individuelles et/ou au moins de deux groupes de résistances chauffantes, peut être régulée et/ou commandée par l'intermédiaire de l'unité de commande et/ou de régulation, en particulier en fonction d'au moins une grandeur mesurée, en particulier pouvant être recueillie par le capteur, comme une température, une humidité, un degré de brunissement d'un produit de cuisson, un poids d'un produit de cuisson, une dimension d'un produit de cuisson, un type de produit de cuisson et/ou similaires.

40. Procédé de fabrication d'une couche d'élément de chauffage (8) d'un élément de chauffage (1) selon l'une quelconque des revendications 1 à 35, comportant les étapes consistant à :
- mettre en place un substrat ; et
- appliquer des résistances chauffantes et circuits électriquement conducteurs par l'intermédiaire d'une technique de sérigraphie.

41. Procédé selon la revendication 40, **caractérisé en ce que** finalement au moins une couche de recouvrement est appliquée au moins par secteurs.

42. Procédé selon la revendication 40 ou 41; **caractérisé en ce que** le substrat est réalisé en au moins un matériau électriquement conducteur, de manière préférée un métal, en particulier de l'acier inoxydable, un verre, une céramique et/ou une matière synthétique, et/ou **en ce qu'**au moins une couche thermiquement et/ou électriquement isolante est appliquée sur le substrat, au moins par secteurs, avant l'application des résistances chauffantes.

43. Procédé selon l'une quelconque des revendications 40 à 42, **caractérisé en ce que** la couche thermiquement et/ou électriquement isolante est réalisée avec au moins un matériau de céramique et/ou au moins un verre.

44. Procédé selon l'une quelconque des revendications 40 à 43, **caractérisé en ce que** la couche de recouvrement est réalisée en un matériau électriquement isolant et/ou en un matériau protégeant des influences mécaniques, de manière préférée un verre et/ou une laque de protection.

45. Procédé selon l'une quelconque des revendications 40 à 44, **caractérisé en ce que** la capacité de chauffage, la résistance électrique et/ou l'intervalle des résistances chauffantes de l'une à l'autre est adapté(e) par dimensionnement des dimensions géométriques des résistances chauffantes.
